# EUROPÄISCHE PATENTANMELDUNG

(11) **EP 4 273 087 A1**
(43) Veröffentlichungstag der Anmeldung: **08.11.2023**
(21) Anmeldenummer: 23168175.0
(22) Anmeldetag: 17.04.2023
(51) Int. Cl.: B66F 7/28

(54) **AUFNAHME VON FAHRZEUGEN, AUFNAHMEPILZE, AUFNAHMEPADS, GUMMITELLER, FAHRZEUG SPEZIALAUFNAHMEN**

(30) Priorität: 06.05.2022 DE 102022204477
(71) Anmelder: MAHA Maschinenbau Haldenwang GmbH & Co. KG, 87490 Haldenwang (DE)
(72) Erfinder: Seeliger, Holger, 87634 Günzach (DE)
(74) Vertreter: MERH-IP Matias Erny Reichl Hoffmann Patentanwälte PartG mbB

(57) **Zusammenfassung**

Die vorliegende Offenbarung betrifft eine einfache und in ein zum Anheben und Absenken von Fahrzeugen ausgebildetes Hebezeug 600, insbesondere eine Hebebühnen und/oder einen Wagenheber, integrierbare Aufnahmevorrichtung 200, mit welcher, durch Aufnahme von zusätzlichen, mit der Karosserie des anzuhebenden Fahrzeugs F kompatiblen Formschlusskörpern 400, eine äußerst exakte und formschließende Kontaktierung des Hebezeugs 600 mit dem Fahrzeug F generiert werden kann.

## Beschreibung

Die vorliegende Offenbarung betrifft eine einfache und ein zum Anheben und Absenken von Fahrzeugen ausgebildetes Hebezeug, insbesondere eine Hebebühne und/oder einen Wagenheber, eine integrierbare Aufnahmevorrichtung, mit welcher durch die Aufnahme von zusätzlichen mit der Karosserie des anzuhebenden Fahrzeugs kompatiblen Formschlusskörpern eine äußerst exakte und formschließende Kontaktierung des Hebezeugs mit dem Fahrzeug generiert werden kann. Darüber hinaus umfasst die vorliegende Offenbarung eine Hubvorrichtung zur präzisen Aufnahme sowie Anhebung und Senkung von Fahrzeugen, welche durch Anbringung der oben genannten Aufnahmevorrichtung sowie des zuvor beschriebenen, frei substituierbaren Formschlusskörpers an einem Hebezeug sowohl eine effiziente Anpassung des Hebezeugs an verschiedene Fahrzeugmodelle als auch eine verbesserte Zugänglichkeit zu entsprechenden Fahrzeugteilen ermöglicht.

### Hintergrund

Aufgrund zunehmend komplexer werdender Fahrzeugkonstruktionen und der daraus entstehenden Anforderungen gegenwärtiger Fahrzeug-Hebezeuge, wie etwa Hebebühnen oder Wagenheber, auf eine möglichst präzise, gesicherte und insbesondere platzsparende Aufnahme eines jeweilig zu hebenden Fahrzeuges zurückgreifen zu können, haben sich Aufnahme- und Hebeverfahren auf Basis von individuell einstellbaren Hebeelementen, speziell um eine möglichst vereinfachte Zugänglichkeit an zu bearbeitende Fahrzeugteile zu gewährleisten, zu einem Prozess höchster Relevanz entwickelt. Infolgedessen besitzen insbesondere solche Hebezeuge, welche ein gegebenes Fahrzeug sowohl auf eine minimale Anzahl an Kontaktelementen aufnehmen als dieses auch möglichst bewegungsfrei und kräfteverteilend an die vorgesehenen Hebeelemente arretieren kann, einen hohen Stellenwert innerhalb vieler gegenwärtig bekannter Aufnahme- und Hebesysteme.

Gattungsgemäß aus dem Stand der Technik bekannte und zum Heben und Senken von Fahrzeugen konstruierte Hebezeuge umfassen hierbei zumeist ein oder mehrere Trägerstrukturen, beispielsweise ein zumindest in vertikale Richtung bewegbares und durch ein integriertes Steuerungssystem kontrollierbares Tragarmsystem, sowie eine auf diesen Trägerstrukturen angebrachte Aufnahmegeometrie, welche speziell dazu eingerichtet ist, die zum Hub konfigurierte Trägerstruktur möglichst präzise und spannungsfrei an das zu hebende Fahrzeug, insbesondere an hierfür vorgesehene Abschnitte der Fahrzeugkarosserie, zu kontaktieren.

In der DE 202009007646 U1 ist zu diesem Zweck beispielhaft eine hydraulische Hebebühne gezeigt, welche eine Vielzahl von ansteuerbaren und auf zwei Säulen angebrachten Tragarmen besitzt und zum Anheben eines entsprechenden Fahrzeugs letztgenannte Tragarme unter das Fahrgestell positionieren kann. Ein am Ende des jeweiligen Tragarmes stationierte, plattenförmige Stütze dient zudem als Auflage für die zu tragende Fahrzeugkarosserie und bietet, aufgrund der vergrößerten Auflagefläche, eine einfache Orientierung der Hebebühnenelemente.

In der DE 8327231 U1 ist darüber hinaus eine mobile Hebebühne, bestehend aus einem frei beweglichen Wagen, einem vertikal verfahrbaren und auf dem beweglichen Wagen aufliegenden Hebebock und einer mit dem Hebebock verbundenen und aus zwei parallel orientierten Rahmenbalken zusammengesetzten Auflagestruktur beschrieben, welche gleichermaßen eingerichtet ist, die vorgesehenen Kontaktierungsabschnitte der Auflagestruktur zunächst unter das Fahrzeug in Stellung zu bringen und durch darauffolgendes vertikales Verfahren der Rahmenbalken mit vordefinierten Abschnitten des Fahrzeuggestells zu kontaktieren.

Trotz stetiger Weiterentwicklung bestehender zur Aufnahme von Fahrzeugen konfigurierter Hebezeuge tritt in den meisten solcher Systeme weiterhin das Problem auf, dass aufgrund von fest vorgegebenen Arretierungs- und Freiraumnormen (siehe beispielsweise EN1493:2011) sowie je nach Fahrzeugmodell abweichenden Karosseriegestaltungen, eine exakte Positionierung etwaiger von dem Hebezeug ausgehender Aufnahmeelemente nur schwer zu verwirklichen ist. Demgegenüber bedingen jedoch gerade neuartige Fahrzeugmodelle sowie ein Großteil aller batteriebetriebenen Elektrofahrzeuge aufgrund ihres nur sehr begrenzt belastbaren Bodenbereichs eine möglichst punktgenaue Kontaktierung, welche in den meisten Fällen insbesondere durch spezifische von den jeweiligen Fahrzeugherstellern vorgesehene Aufnahmestrukturen an der Fahrzeugkarosserie forciert wird und somit bei bestehenden Hebezeugen zu ineffizienten bis hin zu inkompatiblen Handlungsweisen führt.

Infolgedessen ist es eine Aufgabe der vorliegenden Offenbarung die oben genannten Probleme des Stands der Technik zu beheben und insbesondere eine an einem Hebezeug kompatible Aufnahmevorrichtung bzw. ein mit einer speziellen Aufnahmevorrichtung ausgestattetes Hebezeug anzubieten, welches selbst im Falle von fahrzeugmodellspezifischen Kontaktpunkten innerhalb der zu hebenden Fahrzeugkarosserie eine individuelle, präzise und vorzugsweise formschließende Kontaktierung zwischen besagten Hebezeug und dem aufzunehmenden Fahrzeug generieren kann. Zudem ist es eine Aufgabe, eine möglichst einfach und modular in ein bestehendes Hebezeug zu integrierende Aufnahmevorrichtung zu etablieren, welche es sowohl ermöglicht, ineffizient genutzte oder inkompatible Trägerstrukturen einfach nachzurüsten als auch die Zugänglichkeit zu bearbeitender Fahrzeugteile während des Hubprozesses weiter zu verbessern.

Zur Lösung der vorstehend genannten Aufgabe werden die Merkmale der unabhängigen Ansprüche vorgeschlagen. Die abhängigen Ansprüche betreffen bevorzugte Ausführungsbeispiele.

Die hier beschriebene Aufnahmevorrichtung kann dabei vorzugsweise zumindest einen horizontal ausgerichteten Aufnahmeabschnitt zur Aufnahme eines ausgewählten und bevorzugt separat auf die Aufnahmevorrichtung einbringbaren, d.h. von dem Körper der Aufnahmevorrichtung losgelösten Formschlusskörpers, sowie einem an dem Aufnahmeabschnitt der Aufnahmevorrichtung angeordneten Verbindungsabschnitt zum lösbaren Fixieren der Aufnahmevorrichtung an ein jeweiliges Hebezeug (etwa eine für Fahrzeuge ausgelegte Hebebühne oder einen Wagenheber) umfassen, welche bevorzugt eingerichtet sind, die Aufnahmevorrichtung mithilfe eines an dem Verbindungsabschnitt ausgestalteten Verbindungselements fest an besagtes Hebezeug zu kontaktieren und ferner, durch Aufnahme des oben genannten Formschlusskörpers (mittels Aufnahmeabschnitts) sowie der Verknüpfung dieses aufgenommenen Formschlusskörpers mit der zu hebenden Fahrzeugkarosserie, formgerecht an das zu bearbeitenden Fahrzeug anzubringen.

Es wird somit ein bevorzugt zumindest zweiteiliges Kontaktierungssystem gebildet, das mithilfe eines ersten Abschnitts (dem Verbindungsabschnitt) in der Lage ist, die beschriebene Aufnahmevorrichtung für einen möglichst einfachen Be- und/oder Umrüstungsprozess effektiv an ein vorzugsweise beliebiges Hebezeug zu fixieren, wohingegen ein zweiter Abschnitt (der Aufnahmeabschnitt) es erlaubt, insbesondere durch Aufnahme und Fahrzeugkontaktierung von unterschiedlichen, vorzugsweise an den zu hebenden Fahrzeugtyp angepassten Formschlusskörpern, eine möglichst individuelle und modular modifizierbare Verbindung zwischen Hebezeug und zu hebenden Fahrzeug zu erzeugen. Folglich ist es möglich insbesondere eine einfach zu integrierende Aufnahmevorrichtung bzw. ein mit dieser Aufnahmevorrichtung ausgestattetes Hebezeug anzubieten, welche die Aufnahme eines zu hebenden Fahrzeugs speziell nicht durch universell konzipierte (und somit für einzelne Fahrzeugmodelle ineffizient ausgestaltete) Kontaktpunkte, sondern vornehmlich mittels Bereitstellung von individuell auf einzelne Fahrzeugkarosserien ausgerichteten und auf der Aufnahmevorrichtung auswechselbaren Kontaktelementen (die Formschlusskörper) realisieren kann. Dies führt zu einer weitaus präziseren Kontaktierung des Hebezeugs und somit zu einer verbesserten Traglastverteilung und einer sichereren Positionierung des zu hebenden Fahrzeugs.

Der besagte Aufnahmeabschnitt der vorliegenden Aufnahmevorrichtung kann zu diesem Zweck bevorzugt als zumindest plattenförmiges und, wie bereits oben genannt, horizontal ausrichtbares Vorrichtungselement ausgebildet sein, welches es der Aufnahmevorrichtung insbesondere erlaubt, den zur Fahrzeugkontaktierung angepassten Formschlusskörper vorzugsweise kippfrei auf einer entlang der Oberfläche des Aufnahmeabschnitts definierten Aufnahmefläche aufzunehmen. Dabei ist anzumerken, dass der Begriff "Aufnahme des Formschlusskörpers" in diesem Zusammenhang zunächst in keiner Weise als einschränkende Eigenschaft der genannten Aufnahmevorrichtung verstanden werden soll, sondern per se als jede Art von Kontaktierung angesehen werden kann, welche imstande ist, den Formschlusskörper durch etwaige ex- oder interne Kräfte (z.B. mechanische, durch Arretierungen generierte Kräfte, jedoch auch Schwerkräfte. elektro-statische, magnetische, hydraulische oder anderweitige Kräfte) an dem beschriebenen Aufnahmeabschnitt zu halten. Entsprechend kann eine Aufnahme des Formschlusskörpers im vorliegenden Fall zunächst selbst durch einfaches Auflegen ersteren an die bereits oben genannte Aufnahmefläche realisiert werden, wodurch eine äußerst schnelle, flexible und unkomplizierte Anpassung der Aufnahmevorrichtung an ein jeweiliges Fahrzeugmodell ermöglicht wird. Ferner kann auch ein Bügel oder eine Metallplatte an der Aufnahmevorrichtung 200 vorgesehen sein, die eine mechanische und schnell lösbare/bildbare Halterung darstellen kann.

Nähere Eigenschaften des vorliegenden Aufnahmeabschnitts können ferner, insbesondere abhängig von dem Zustand und den damit verbundenen strukturellen Bedingungen des mit der Aufnahmevorrichtung auszurüstenden Hebezeugs variiert werden, wodurch die beanspruchte Aufnahmevorrichtung in eine möglichst große Bandbreite an existierenden Hebezeugen integriert werden kann: Bezogen auf das zur Herstellung zu nutzende Material, kann der gegebene Aufnahmeabschnitt beispielsweise je nach gegebenen Rahmenbedingungen (z.B. umliegende Temperatur, Feuchtigkeit, benötigte Traglast etc.) aus verschiedenen, vorzugsweise beständigen und große Lasten tragenden Werkstoffen, wie zum Beispiel Stahl oder Kunststoffen, in gegebenen Fällen jedoch auch reversibel verformbaren Substanzen, wie etwa Hartgummi oder einem Gemisch der oben genannten Stoffe, gebildet werden, sodass eine weitreichende Flexibilität und Anwendbarkeit gewährleistet werden kann. Darüber hinaus sind auch die strukturellen Merkmale des Aufnahmeabschnitts maximal flexibel ausgestaltet.

So kann der Aufnahmeabschnitt in einem besonders bevorzugten Ausführungsbeispiel vorzugsweise kreisförmig ausgebildet sein, wodurch insbesondere der Vorteil erzeugt wird, dass durch die äußerst kompakte und kantenfreie Geometrie des Aufnahmeabschnitts eine möglichst geringe und folglich effiziente Aufnahmefläche geschaffen und somit letztendlich die Zugänglichkeit zu den über der Aufnahmevorrichtung liegenden (und durch das Hebezeug angehobenen) Fahrzeugelementen weiter verbessert werden kann. In weiteren Fällen ist es jedoch gleichermaßen möglich, auch mit Kanten versehene oder als Vieleck zu identifizierende Geometrien zur Ausbildung des Aufnahmeabschnitts zu generieren, insofern diese die Vorteile der oben genannten Struktur, beispielsweise im Falle von speziellen Fahrzeugzusammensetzungen, überbieten würden.

Weitere strukturelle Merkmale des beanspruchten Aufnahmeabschnitts können darüber hinaus auch vornehmlich prozesstechnische, beispielsweise zur verbesserten Aufnahme und Positionierung des zuvor beschriebenen Formschlusskörpers konzipierte Elemente beinhalten. So kann der Aufnahmeabschnitt weiterhin in einem zusätzlich bevorzugten Ausführungsbeispiel insbesondere zumindest eine vorzugsweise ringförmig ausgebildete Erhebungsstruktur umfassen, welche vornehmlich dafür eingerichtet sein kann, einen an der Aufnahmefläche des Aufnahmeabschnitts aufgenommenen Formschlusskörper vor durch etwaige Scherkräfte (z.B. innerhalb des Hebezeugs erzeugten Flieh-, Trägheits- oder Hubkräfte) erzeugten Verschiebungen und/oder dem Abrutschen von dem Aufnahmeabschnitt zu sichern und somit den Kontakt zwischen Hebezeug und aufgenommenen Fahrzeug weiter zu stabilisieren.

Die ringförmige Erhebungsstruktur kann zu diesem Zweck vorzugsweise an der Außenkante des zur Aufnahme des Formschlusskörpers konfigurierten Aufnahmeabschnitts, zumindest jedoch in der äußeren Hälfte der durch den Aufnahmeabschnitt erzeugten und vorzugsweise in Richtung des zu hebenden Fahrzeugs zu orientierenden Oberfläche, ausgebildet sein und mithilfe von einer durch die Erhebungsstruktur erzeugten ringförmigen Erhebung entlang der Aufnahmefläche des Aufnahmeabschnitts, als bewegungssichernde bzw. wall-ähnliche, physische Schranke für innerhalb der Erhebungsstruktur aufgenommene Formschlusskörper fungieren. Entsprechend kann durch die oben genannte Erhebungsstruktur vorzugsweise eine tellerförmige Sicherungsgeometrie innerhalb des Aufnahmeabschnitts der vorliegenden Aufnahmevorrichtung generiert werden, welche der Aufnahmevorrichtung, aufgrund ihrer einfachen und robusten Aufbauweise, nicht nur erlaubt, vordefinierte Formschlusskörper weiterhin innerhalb der durch die Erhebungsstruktur umschlossenen Fläche des Aufnahmeabschnitts aufzunehmen, sondern diese auch, im Falle von unerwünschten Verschiebungen oder Kräften, durch Kontaktnahme mit der Erhebungsstruktur, genauer, mit der nach innen gerichteten Fläche der Erhebungsstruktur, zumindest entlang einer Richtung formsicher zu arretieren.

Um hierbei eine größtmögliche Sicherung des aufgenommenen Formschlusskörpers zu ermöglichen, kann die genauere Aufbauweise der Erhebungsstruktur ferner, analog zu der vorhergenannten Konstruktion des Aufnahmeabschnitts, bevorzugt gleichermaßen an die bestehenden Bedingungen, beispielsweise den Aufbau des zu nutzenden Hebezeugs oder die Geometrie des aufzunehmenden Formschlusskörpers angepasst sein. Diesbezüglich kann die zur Kontaktnahme eingerichtete Innenseite der Erhebungsstruktur, in einem besonders bevorzugten Ausführungsbeispiel, beispielsweise senkrecht zur den Formschlusskörper aufnehmenden Aufnahmefläche des Aufnahmeabschnitts ausgerichtet sein, wodurch etwaige bei der Kontaktierung auf den Formschlusskörper einwirkende, beeinträchtigende Kräfte, wie etwa Kipp- oder Scherkräfte, auf ein Minimum reduziert und der Formschlusskörper somit optimal gesichert werden kann. In einem weiteren Ausführungsbeispiel ist es zudem möglich, die zur Kontaktnahme zu nutzende Innenfläche der Erhebungsstruktur insbesondere kongruent, d.h. formsymmetrisch zur kontaktierenden Fläche des Formschlusskörpers auszugestalten, sodass der Formschlusskörper, auch, insbesondere während der Arretierung durch die Erhebungsstruktur, vorzugsweise schließend an die Innenseite letzterer herangeführt werden kann.

Zusätzlich zu den oben beschriebenen funktionellen Eigenschaften der Innenseite der Erhebungsstruktur kann darüber hinaus auch die nach außen gerichtete Fläche der Erhebungsstruktur mit vorteilhaften Funktionen ausgestattet sein. So ist es beispielsweise möglich, dass insbesondere der Übergang der äußeren Fläche der Erhebungsstruktur zur zuvor beschriebenen Innenfläche, mit einer vordefinierten Fase, etwa durch Abschrägung der bevorzugt vertikal ausgerichteten Außenfläche um einen Winkel ϕ von zumindest 30 bis 60 Grad, in einem besonders bevorzugten Fall 40 bis 50 Grad, ausgestattet sein kann, wodurch der Aufnahmeabschnitt vereinfacht kontaktiert und somit speziell in schwer zugänglichen Hebezeugen eine effektive Positionierung der Aufnahmevorrichtung realisiert. Darüber hinaus kann die oben genannte Fase vorzugsweise gleichermaßen dafür genutzt werden, den zur Aufnahme des Fahrzeugs eingerichteten Formschlusskörper gesicherter an die designierte Aufnahmefläche des Aufnahmeabschnitts anzubringen, da durch den Wegfall etwaig rechtwinkliger Kanten an der Außenfläche der Erhebungsstruktur potentielle, bei einem Kontakt mit der Erhebungsstruktur auftretenden Abschürfungen bzw. allgemeine materielle Schäden verhindert werden können. Weitere Modifikationen der Außenfläche, wie etwa die Implementierung von Gewindestrukturen oder eine die physikalischen Eigenschaften der Erhebungsstruktur verändernden Oberflächenbeschichtung (z.B. durch Integration einer rutsch- oder wasserfesten Polymerschicht) sind ferner gleichermaßen realisierbar und können die Aufnahmevorrichtung, abhängig von den gegebenen Arbeitsbedingungen weiter optimieren.

Den oben genannten Merkmalen entsprechend kann somit, insbesondere mithilfe der zuvor beschriebenen, ringförmigen Erhebungsstruktur, eine äußerst sichere und effektive Aufnahme der zur Verbindung mit dem zu hebenden Fahrzeug eingerichteten Formschlusskörper realisiert werden, wodurch etwaige zusätzlich in die Aufnahmevorrichtung zu integrierenden Fixierungsmechanismen entbehrlich bleiben. Umgekehrt wird es durch die Erhebungsstruktur hingegen sogar möglich, die zuvor genannten Formschlusskörper selbst ohne weitere Fixierungsmöglichkeiten sicher auf dem Aufnahmeabschnitt der Aufnahmevorrichtung aufzubringen, sodass die vorliegende Aufnahmevorrichtung gleichermaßen bevorzugt eingerichtet sein kann besagte Formschlusskörper zumindest entlang der zur Aufnahme des Formschlusskörpers designierten Aufnahmefläche des Aufnahmeabschnitts vorzugsweise frei beweglich, d.h., ohne weiteres Führungs- oder Fixierungssystem, positionieren zu können.

Eine bevorzugte Aufnahme eines oder mehrerer Formschlusskörper auf dem Aufnahmeabschnitt kann somit, in einem besonders bevorzugten Ausführungsbeispiel, insbesondere über einfaches Aufsetzen des Formschlusskörpers auf die zugehörige Aufnahmefläche erfolgen, wodurch der Formschlusskörper selbst nach der Kontaktierung an dem zuvor beschriebenen Aufnahmeabschnitt noch für eine präzisere Verbindung mit dem zu hebenden Fahrzeug repositioniert und lediglich durch seine eigens erzeugte Schwerkraft an dem Aufnahmeabschnitt gehalten werden kann. Letzteres besitzt dabei zudem zusätzlich den Vorteil, dass selbst in nicht-maschinell geführten Hebezeugen, etwa einem gewöhnlichen Wagenheber, die Auswechslung von zu nutzenden Formschlusskörpern äußerst bedienungsfreundlich und ohne Aufwendung weiterer Werkzeuge (Schlüssel, Zangen etc.) vollzogen werden kann, sodass die vorliegende Offenbarung zugleich einfach sowie universell bedienbar ausgestaltet ist. Alternativ oder zusätzlich zu dem oben genannten Aufnahmemechanismus kann es jedoch auch möglich sein, weitere, insbesondere zur bewegungsfreien Aufnahme konzipierte Mechaniken, wie etwa elektromagnetische Wechselwirkungen zwischen Formschlusskörper und dem Aufnahmeabschnitt (z.B. durch Einbringung von magnetischen Feldern) oder etwa mechanische Aufnahmeelemente in die Aufnahmevorrichtung zu integrieren, sodass potentiell unerwünschte Verschiebung innerhalb der Aufnahmefläche erschwert oder sogar gänzlich unterbunden werden können. Alternativ können vorzugsweise zudem auch an dem Formschlusskörper etwaige Aufnahmeelemente eingebunden sein, welche durch Wechselwirkung mit dem Aufnahmeabschnitt in der Lage sind, den Kontakt zwischen Formschlusskörper und der Aufnahmevorrichtung zusätzlich zu unterstützen und somit die oben genannten Probleme weiter zu minimieren.

Weitere Vorteile der zuvor beschriebenen, freien Beweglichkeit der aufgenommenen Formschlusskörper auf dem vorliegenden Aufnahmeabschnitt ergeben sich darüber hinaus insbesondere aus dem vergrößerten Positionierungsspielraum der zur genauen Verbindung mit dem zu hebenden Fahrzeug eingerichteten und an dem Formschlusskörper angebrachten Kontaktelemente: Da im Vergleich zum Stand der Technik die speziell zur Fahrzeugkontaktierung vorgesehenen Strukturen in der vorliegenden Offenbarung nicht fest (und zumeist zentral) an einem Punkt der Hebezeug-Aufnahme positioniert sind, sondern weiterhin durch Verschiebung des Formschlusskörpers entlang der Aufnahmefläche des Aufnahmeabschnitts frei bewegt werden können, besitzen mit der vorliegenden Aufnahmevorrichtung ausgerüstete Hebezeuge einen weiteren insbesondere von den üblichen Bewegungsmechaniken (z.B. Verschiebung des zugehörigen Tragarms) unabhängigen Positionierungsmechanismus, um besagte Kontaktelemente möglichst präzise an die zur Aufnahme vorgesehenen Strukturen der zu hebenden Fahrzeugkarosserie zu kontaktieren. Folglich kann es durch Integration der vorliegenden Aufnahmevorrichtung und den hierzu gehörenden Formschlusskörpern vorzugsweise auch möglich sein insbesondere zur Aufnahme von speziellen Fahrzeugtypen ungeeignete Hebezeuge (beispielsweise solche, die aufgrund von vorgegebenen Normen, siehe z.B. EN1493:2011, nicht in der Lage sind eine bestimmte Aufnahmeposition anzufahren) mit weiteren Freiheitsgraden zu bestücken und somit für etwaige Hubverfahren erfolgreich aufzurüsten.

Insofern kann die Struktur der vorliegenden Aufnahmevorrichtung, insbesondere die Geometrie des zur Aufnahmefläche zugehörigen Aufnahmeabschnitts, zu diesem Zweck auch eingerichtet sein, vorzugsweise mittels Positionierung des Formschlusskörpers entlang der vorgesehenen Aufnahmefläche des Aufnahmeabschnitts, den zur Fahrzeugkontaktierung benötigten, effektiven Bewegungsspielraum des ausgerüsteten Hebezeugs nachhaltig zu erweitern.

Als nötige Konsequenz der oben genannten Eigenschaften kann die hierzu ausgebildete Aufnahmefläche sinngemäß eingerichtet sein, einen zumindest zur freien Bewegung bzw. Verschiebung des aufgenommenen Formschlusskörpers ausreichenden Freiraum zu generieren. Entsprechend kann in einem bevorzugten Ausführungsbeispiel die durch den Aufnahmeabschnitt aufgespannte und vorzugsweise innerhalb der zuvor beschriebenen Erhebungsstruktur ausgebildete Aufnahmefläche der Aufnahmevorrichtung bevorzugt zumindest größer sein als die benötigte und durch Aufnahme des Formschlusskörpers erzeugte Kontaktfläche zwischen dem aufgenommenen Formschlusskörper und dem zugehörigen Aufnahmeabschnitt.

In einem weiteren äußerst bevorzugten Ausführungsbeispiel kann das Verhältnis zwischen der Aufnahmefläche und der oben genannten Kontaktfläche hierbei zudem zumindest einen Wert von 2:1, im besten Fall einen Wert von 4:1 oder größer betragen, wobei eine obere Grenze generell lediglich durch die auf den jeweiligen Aufnahmeabschnitt einwirkende und durch Aufnahme eines Fahrzeugs mittels der Formschlusskörper erzeugte Maximallast definiert wird. So ist es beispielsweise möglich, dass zur Verbesserung der Aufnahmestabilität und zur Vergrößerung der zuvor beschriebenen Aufnahmefläche auch die Größenverhältnisse des Aufnahmeabschnitts, insbesondere die Größe der Aufnahmefläche im Verhältnis zur Dicke des zugehörigen Aufnahmeabschnittanteils, mit einer vordefinierten Kennzahl, beispielsweise einem Verhältnis von zumindest 3:1, oder mittels einer internen Berechnungsformel festgelegt sein können, sodass der Formschlusskörper unabhängig von der momentanen Positionierung sicher und stabil auf dem Aufnahmeabschnitt positioniert werden kann.

Weitere Strukturverhältnisse können sich zudem auch vorzugsweise zwischen der Aufnahmefläche und der Größe der Erhebungsstruktur ergeben. Entsprechend kann die Höhe der zur Arretierung des aufgenommenen Formschlusskörpers genutzten Erhebungsstruktur, genauer zumindest die zum Formschlusskörper gerichtete Innenseite der Erhebungsstruktur, vorzugsweise zum Beispiel zumindest ein Zehntel der durch die Aufnahmefläche aufgespannten Längsseite des Aufnahmeabschnitts bzw. im Falle eines kreisförmigen Abschnitts ein Zehntel des aufgespannten Durchmessers der Aufnahmefläche betragen, wodurch der Formschlusskörper zu jeder Zeit gesichert und abrutschfrei auf dem Aufnahmeabschnitt positioniert werden kann. In weiteren gleichermaßen kombinierbaren Ausführungsbeispielen kann die Erhebungsstruktur zudem auch derart ausgestaltet sein, dass die oben genannte Höhe insbesondere speziell an die Ausmaße des aufzunehmenden Formschlusskörpers angepasst ist, sodass eine spezifisch auf letztere ausgerichtete Sicherungsstruktur generiert werden kann.

So kann ein jeweiliger Formschlusskörper in einem besonders bevorzugten Ausführungsbeispiel zumindest gleichermaßen als ein mit zumindest zwei verschiedenen Abschnitten, einem Formschlussabschnitt zur spezifischen Kontaktierung des Formschlusskörpers an die Karosserie des zu hebenden Fahrzeugs und einem Basisabschnitt zur Kontaktierung des Formschlusskörpers, mit der vorliegenden Aufnahmevorrichtung versehener Körper ausgebildet sein, welcher, wie bereits oben genannt, vorzugsweise modular austauschbar auf den Aufnahmeabschnitt aufgesetzt bzw. von dem Aufnahmeabschnitt aufgenommen und somit, je nach zu hebenden Fahrzeugmodel und/oder -geometrie, zu einer individuell angepassten Aufnahme des Fahrzeugs durch die Aufnahmevorrichtung genutzt werden kann.

Der Basisabschnitt kann hierbei vorzugsweise direkt mit dem Formschlussabschnitt verbunden sein, sodass zumindest die beiden oben genannten funktionalen Abschnitte des Formschlusskörpers als ein zusammenhängender, bevorzugt gemeinsam beweglicher Körper fungieren können, erstere jedoch weiterhin zumindest räumlich zu unterscheiden sind. Die genaue Verbindungsstruktur zwischen dem Basisabschnitt und dem Formschlussabschnitt kann dabei bevorzugt erneut abhängig von den jeweiligen Systembedingungen gewählt und die beiden Abschnitte, beispielsweise in einer ersten Ausführungsform, als zwei miteinander lösbar fixierte Einzelkörper, in einer zumindest zweiten Ausführungsform jedoch auch als strukturell zu unterscheidende Teile eines einzelnen großen Gesamtkörpers vorliegen, wodurch die individuelle Anwendbarkeit des jeweils zu nutzenden Formschlusskörper noch einmal optimiert wird. Darüber hinaus erzielen die beiden zuvor beschriebenen, räumlich getrennten Abschnitte des aufzunehmenden Formschlusskörpers insbesondere den Vorteil, dass, wie bereits oben genannt, etwaige strukturelle Merkmale der Aufnahmevorrichtung einfach an die Geometrie des Formschlusskörpers bzw. dem zur Kontaktierung genutzten Basisabschnitt angepasst werden können.

Insofern ist es beispielsweise möglich, dass zur verbesserten Sicherung etwaig aufgenommener Formschlusskörper die genannte Höhe der an der Aufnahmevorrichtung implementierten Erhöhungsstruktur ausgebildet ist, zumindest einen von der Größe des Basisabschnitts abhängigen Grenzwert zu überschreiten. Vorzugsweise kann zu diesem Zweck beispielsweise die Höhe der Erhebungsstruktur zumindest mehr als die Hälfte der von dem Basisabschnitt eingenommenen Höhe des Formschlusskörpers, in einem anderen Ausführungsbeispiel jedoch zumindest die Höhe des durch den Formschlusskörper ausgebildeten Schwerpunkts betragen, sodass ein potentielles Überkippen eines aufgenommenen Formschlusskörpers an der Erhebungsstruktur effektiv unterbunden werden kann.

Darüber hinaus kann in einem weiteren äußerst bevorzugten Ausführungsbeispiel auch die radiale Form der ringförmigen Erhebungsstruktur an die Geometrie des Basisabschnitts angepasst sein. So kann bevorzugt beispielsweise der durch die Innenseite der Erhebungsstruktur geformte Kreisbogen eine zu zumindest einem Teil des Basisabschnitts kongruente (kreisförmige) Anordnung, d.h. etwa eine geometrisch gleichgestellte Krümmung besitzen, sodass bei der Aufnahme des Formschlusskörpers und der Kontaktierung letzteren an die Innenfläche der Erhebungsstruktur, eine vorzugsweise formschließende Verbindung zwischen dem Formschlusskörper bzw. dessen zugehörigen Basisabschnitt und der Innenfläche der Erhebungsstruktur generiert werden kann. Demzufolge kann insbesondere durch die so speziell an den Formschlusskörper angepasste Form der Erhebungsstruktur eine äußerst effektive Arretierung des aufgenommenen Formschlusskörpers auf der Aufnahmevorrichtung realisiert werden, welche nicht nur etwaige in radial ausgerichtete Verschiebung effizient vermindert, sondern gleichermaßen die von dem Formschlusskörper ausgehenden Kräfte gleichmäßig auf die die Erhebungsstruktur verteilen kann.

Den oben genannten Umständen folgend kann dem Basisabschnitt des Formschlusskörpers entsprechend sinngemäß zumindest eine zur Kontaktierung an die Erhebungsstruktur angepasste erste Oberfläche, sowie eine zur Aufnahme bzw. Kontaktierung an der Aufnahmefläche des Aufnahmeabschnitts eingerichtete zweite Oberfläche zugesprochen werden, welche, analog zur Ausrichtung der oben genannten Aufnahmevorrichtungselemente, bevorzugt senkrecht zueinander angeordnet sein können, um einen möglichst spielraumfreien Kontakt zwischen dem Formschlusskörper und dem Aufnahmeabschnitt zu generieren. Insofern kann der Basisabschnitt eines vorliegenden Formschlusskörpers in einem besonders bevorzugten Ausführungsbeispiel somit auch insbesondere als tubusförmiges Gebilde vorliegen, welcher, aufgrund seiner zur Struktur des Aufnahmeabschnitts angepassten Form, eingerichtet sein kann, eine, im Verhältnis zur Größe des Basisabschnitts, maximale Kontaktfläche mit zuvor genannten Aufnahmeabschnitt zu erzeugen.

Bezogen auf den weiteren Aufbau des vorliegenden Formschlusskörpers, kann der zur Kontaktierung mit dem zu hebenden Fahrzeug eingerichtete Formschlussabschnitt hingegen vorzugsweise eine von der Gestalt des Basisabschnitts zu unterscheidende Form umfassen. So ist es vorzugsweise möglich, dass der Formschlussabschnitt insbesondere an einer der zu hebenden Fahrzeugkarosserie zugewandten Oberfläche des Basisabschnitts positioniert und mit jeweils zumindest einer der Form der zu kontaktierenden Fahrzeugkarosserie bzw. eines zu kontaktierenden Karosserieelements ausgerichteten, komplementäre Formstruktur ausgestattet ist, sodass der durch die Aufnahmevorrichtung aufgenommene Formschlusskörper durch einfaches Positionieren und Anheben des Aufnahmeabschnitts präzise mit dem Fahrzeug verbunden werden kann.

Vorzugsweise kann zu diesem Zweck beispielhaft, in einem ersten Ausführungsbeispiel, der Formschlussabschnitts als eine in den Körper des Basisabschnitts eingelassene und als Negativform des zu kontaktierenden Karosserieelements (fortführend als Fahrzeugaufnahme beschrieben) ausgearbeitete Einkerbung ausgebildet sein, welche lokal oder durch den vollständigen Körper des Formschlusskörpers durchgehend (beispielsweise entlang einer kompletten Längsseite) geformt sein kann und somit in der Lage ist, bei Kontaktierung mit der ihr zugeordneten Fahrzeugaufnahme (z.B. dem Fahrzeugschweller) eine vorzugsweise in zumindest eine Richtung formschließende Verbindung zwischen dem aufgenommenen Formschlusskörper (und somit dem ausgerüsteten Hebezeug) und dem zu hebenden Fahrzeug zu realisieren. Entsprechend kann somit, vornehmlich aufgrund der gleichzeitig frei beweglichen Positionierungsmöglichkeiten des Formschlusskörpers entlang der durch die Aufnahmevorrichtung bereitgestellten Aufnahmefläche, in Kombination mit den modularen und insbesondere formschließenden Eigenschaften des vorliegenden Formschlussabschnitts bzw. des an der Aufnahmevorrichtung aufgenommenen Formschlusskörpers, ein überaus präziser und speziell für die Fahrzeugkarosserie formschonender Kontaktierungsprozess generiert werden, welcher, im Vergleich zum Stand der Technik, sowohl eine vereinfachte Positionierung der jeweiligen Kontaktpunkte, als auch eine individuell an ein jeweiliges Fahrzeugmodell anpassbares Verbindungssystem ermöglicht.

In einem zweiten Ausführungsbeispiel kann der Formschlussabschnitt des Formschlusskörpers zudem, anstelle oder zusätzlich zu den oben genannten Einkerbungen, auch als ausgedehnter, gleichermaßen vorzugsweise an eine etwaige Fahrzeugaufnahme angepasster und auf dem Basisabschnitt ausgebildeter dreidimensionaler Körper vorliegen, wodurch insbesondere Aufnahmeelemente neuerer Fahrzeugmodelle, etwa elektronischen Fahrzeuge, welche lediglich sehr begrenzte Kontaktareale besitzen und letztere entsprechend durch vordefinierte, modellspezifische Kontaktstrukturen innerhalb der Fahrzeugkarosserie kennzeichnen, formgenau aufgenommen werden können. Dabei kann die generelle Form des Formschlussabschnitts in diesem Fall erneut vorzugsweise als Negativgebilde der zu kontaktierenden Fahrzeugaufnahme ausgebildet sein, sodass der Formschlussabschnitt beispielhaft als auf dem Basisabschnitt aufliegender Quader, eine Scheibe, Pyramide oder anderweitige Geometrie vorliegen und gleichermaßen bei Kontakt mit der entsprechenden Fahrzeugaufnahme zu einer formschließenden Verbindung zwischen Hebezeug und Fahrzeug führen kann. Zudem kann es vorzugsweise auch möglich sein, dass auf den so generierten Körpern des Formschlussabschnitts weitere an ein jeweiliges Fahrzeugmodell adaptierte Detailstrukturen, wie etwa eine Mehrzahl von beispielsweise stabförmigen Kontaktarmen, kugelförmigen Einschlusselementen oder weiteren sowohl strukturell, als auch funktional eingerichteten Geometrien aufgesetzt sein können, wodurch selbst in einer Fahrzeugaufnahme eingelassene Mikrostrukturen effizient und formschließend aufgenommen werden können.

Demzufolge ist es, aufgrund der bereits oben genannten Mehrzahl an verbessernden, technischen Merkmalen des vorliegenden Formschlusskörpers sowie der zwischen dem Formschlusskörper und dem jeweiligen Hebezeug vermittelnden Aufnahmevorrichtung, ersichtlich, dass insbesondere eine Integrierung der zuvor beschriebenen, beanspruchten Aufnahmevorrichtung in ein vorzugsweise beliebiges Hebezeug zu einem, gegenüber herkömmlicher Aufnahmestrukturen, präziseren und insbesondere individuell anpassbaren Fahrzeugaufnahmeverfahren führen kann.

Weitere vorteilhafte Ausführungsformen der bereits oben genannten Vorrichtungselemente können zudem vorzugsweise, anstelle oder in Kombination mit bereits beschriebenen Merkmalen, auch verschiedene, der verbesserten Aufnahme des Fahrzeugs dienliche Oberflächenmodifikationen beinhalten. So können beispielsweise, in einem bevorzugten Ausführungsbeispiel, zumindest der zu nutzende Formschlusskörper, in weiteren Fällen jedoch auch Teile der an das Hebezeug angebrachten Aufnahmevorrichtung, eine beispielhaft chemische, mechanische oder anderweitig modifizierte Oberfläche umfassen, welche während des Aufnahmeprozesses auftretende, beeinträchtigende Wechselwirkungen vermindern und somit die Kontaktierung zwischen Hebezeug und Fahrzeug weiter optimieren können. Entsprechend kann es beispielsweise bevorzugt möglich sein, dass insbesondere die mit der Karosserie des Fahrzeugs und/oder der Aufnahmefläche der Aufnahmevorrichtung zu kontaktierenden Flächen des Formschlusskörpers mit einer zum Beispiel rutschresistenten Beschichtung, etwa durch Aufsetzen von verschiedenen Lacken, versehen sein können, wodurch die Stabilität der zwischen Fahr- und Hebezeug generierten Verbindung noch weiter verstärkt wird. Weitere Beschichtungen können einzelnen Vorrichtungselementen zudem auch mit zusätzlichen physikalischen Eigenschaften versehen, sodass, wie bereits oben beschrieben, etwa die von dem Formschlusskörper und der Aufnahmevorrichtung genutzten Kontaktflächen (etwa die Aufnahmefläche des Aufnahmeabschnitts) auch magnetisierbar und/oder beispielsweise flüssigkeitsabweisend ausgebildet und somit mit verbindungsstärkenden Eigenschaften versetzt werden können.

Die Verbindung des oben im Detail beschriebenen Aufnahmeabschnitts, bzw. der Aufnahmevorrichtung im Allgemeinen, mit dem auszurüstenden Hebezeug kann darüber hinaus, wie bereits vorstehend dargestellt, bevorzugt durch einen gleichermaßen an der Aufnahmevorrichtung ausgebildeten Verbindungsabschnitt realisiert werden. Dabei kann genannter Verbindungsabschnitt, analog zu der potentiell zweiteiligen Bauweise des Formschlusskörpers, gleichermaßen als separater und lediglich mit dem Aufnahmeabschnitt lösbar fixierender Körper, in einem weiteren Ausführungsbeispiel jedoch auch als fester Teil eines als Aufnahmevorrichtung zu identifizierenden Gesamtkörpers vorliegen, wodurch erneut eine äußerst flexible und somit individuell an ein Hebezeug anzupassende Gestaltung der Aufnahmevorrichtung realisiert werden kann.

Entsprechend kann, bezogen auf das letztgenannte Ausführungsbeispiel, der Verbindungsabschnitt der Aufnahmevorrichtung beispielsweise als ein bevorzugt an einer zur Aufnahmefläche entgegengesetzt ausgerichteten Oberfläche des Aufnahmeabschnitts kreierter Formkörper oder eine an dieser Stelle generierte Einkerbung ausgebildet sein, welche insbesondere eingerichtet sein können, mittels an die Aufnahmestelle des Hebezeugs angepasster Strukturen, formgenau in das Hebezeug eingebracht zu werden. Zu diesem Zweck kann ein bevorzugter Verbindungsabschnitt beispielhaft mit einer Reihe von mechanischen Fixierungsmitteln, wie etwa einem an die Aufnahmestruktur des Hebezeugs angepasstes Gewinde, ein oder mehreren Verbindungsbolzen oder anderweitigen Verbindungsmöglichkeiten ausgestattet sein, wodurch eine möglichst stabile und spielfreie Verbindung zwischen der Aufnahmevorrichtung und dem jeweiligen Hebezeug ermöglicht werden kann.

Neben potentiellen mechanischen Fixierungsmechanismen kann es jedoch gleichermaßen auch möglich sein, dass ein bevorzugter Verbindungsabschnitt durch weitere Verbindungsarten, etwa auf pneumatischer, elektrischer, magnetischer oder sonstiger Basis, mit einem zugeordneten Hebezeug verbunden werden kann, sodass eine Fixierung der Aufnahmevorrichtung nicht allein auf mechanischen Wechselwirkungen beruhen muss. Folglich kann der Verbindungsabschnitt der Aufnahmevorrichtung vorzugsweise ebenso mit spezifischeren Kontaktierungskörpern, etwa einen an die Aufnahmestruktur des Hebezeugs angepassten Elektromagneten, einen pneumatisch an besagte Aufnahmestruktur arretierbaren Körper (z.B. einen Bolzen) oder elektrische Verbindungselemente zur genauen Fixierung der Aufnahmevorrichtung an dem Hebezeug versehen sein.

Im Falle des oben genannten, zweiten Ausführungsbeispiel des vorliegenden Verbindungsabschnitts, in welcher letzter als eigenständiges, jedoch mit dem Aufnahmeabschnitt der Aufnahmevorrichtung zumindest lösbar fixiert vorliegen kann, kann der Verbindungsabschnitt zudem, neben bzw. zusätzlich zu der zuvor beschriebenen und zur Kontaktierung mit dem Hebezeug eingerichteten Verbindungsstruktur, zumindest eine zweite Verbindungsstruktur zur zusätzlichen Verbindung des Verbindungsabschnitts mit dem Aufnahmeabschnitt umfassen. Insofern ist es insbesondere in diesem Ausführungsbeispiel möglich sowohl den zur Aufnahme eines entsprechenden Formschlusskörpers eingerichteten Aufnahmeabschnitt als auch den an die Aufnahmebedingungen des jeweiligen Hebezeugs angepassten Verbindungsabschnitts der Aufnahmevorrichtung individuell zusammenzustellen und in gegebenen Fällen, beispielsweise beim Austausch gegebener Hebezeuge oder der Aufnahme unterschiedlicher Fahrzeugmodelle, nach Belieben auszutauschen.

Zu diesem Zweck kann die zweite Verbindungsstruktur des Verbindungsabschnitts vorzugsweise, analog zur Position des Verbindungsabschnitts im ersten Ausführungsbeispiel, an einer der Aufnahmefläche entgegengesetzt ausgerichteten Oberfläche, d.h. einer dem zu hebenden Fahrzeug vorzugsweise abgewandten Seite des Aufnahmeabschnitts, mit dem Aufnahmeabschnitt verbundbar ausgestaltet sein, wobei auch in diesem Fall die eigentliche Ausgestaltung der zweite Verbindungsstruktur insbesondere an die Form und Art der mit dem Aufnahmeabschnitt zu tätigenden Verbindung angepasst sein kann.

So kann, in einem äußerst bevorzugten Beispiel, der Verbindungsabschnitt beispielsweise als mit zumindest einem (Außen-)Gewinde, etwa einem Schraubengewinde, ausgestatteter Verbindungsstab ausgebildet sein, welcher, auf der einen Seite, mithilfe einfacher Verschraubungen des Verbindungsabschnittsgewindes in ein am Hebezeug angebrachtes Hebezeug-Innengewinde fixiert und, zur gleichen Zeit, mithilfe eines auf der anderen Seite des Verbindungsabschnitts existierenden Gewindes, mit einem gleichermaßen im Aufnahmeabschnitt existierenden Aufnahmeabschnitt-Innengewinde verbunden werden kann. Entsprechend kann durch die oben genannte Ausgestaltung des Verbindungsabschnitt eine einfache und dennoch formsicher ausgestaltete Fixierung des Aufnahmeabschnitts an das Hebezeug generiert werden, welche es sowohl ermöglicht etwaig existierende Ausführungsbeispiele verschiedener Aufnahmeabschnitte effizient (z.B. durch Lösen der zuvor beschriebenen Verschraubungen) auszutauschen als auch, etwa durch spezifisch an den Aufnahmeabschnitt und das Hebezeug konstruierte Gewindegeometrien, bestehende Verbindungen ohne Zusatz weiterer Elemente formsicher zu arretieren.

Weitere Vorteile letzterer Verbindungsmechanik ergeben sich zudem aus der zusätzlichen Bewegungsfreiheit des zur Aufnahme des Formschlusskörpers eingerichteten Aufnahmeabschnitts: So kann es vorzugsweise gleichermaßen möglich sein, dass durch die Verschraubung des Verbindungsabschnitts in den Aufnahmeabschnitt und die hierdurch zu erzeugende, einstellbare Integration des Verbindungsabschnitts in den Aufnahmeabschnitt, als zusätzliche Höhenjustierung der den Formschlusskörper tragenden Aufnahmefläche genutzt werden kann, wodurch das ausgerüstete Hebezeug eine weitere Hebemechanik, insbesondere zur Feinjustierung des Formschlusskörpers an die entsprechende Fahrzeugkarosserie, erhalten kann. So kann, zumindest durch die oben genannte Verschraubung des Aufnahmeabschnitts an den Verbindungsabschnitt, der Verbindungsabschnitt der vorliegenden Aufnahmevorrichtung somit vornehmlich auch eingerichtet sein, den zuletzt genannten Aufnahmeabschnitt, unabhängig von etwaiger Bewegung des Hebezeugs, zumindest zusätzlich entlang einer, bevorzugt vertikalen Achse zu verfahren, sodass, beispielsweise zur finalen Kontaktierung des Formschlusskörpers an das Fahrzeug, eine eher grobmotorisches Verfahren mittels des genutzten Hebezeugs vermieden und eine vergleichbar präziserer und kräfteschonenderer Aufnahmemechanismus generiert werden kann.

Eine genaue Beschreibung der durch die zuvor beschriebene Verbindungsmechanik zu erzeugende Hubhöhe kann dabei vorzugsweise sinngemäß von der Länge des an oder in dem Aufnahmeabschnitt ausgebildeten Innengewindes abhängen und ist somit, entsprechend der Ausgestaltung des Aufnahmeabschnitts, gleichermaßen bedingt durch die äußeren Umstände für die zu integrierende Aufnahmevorrichtung. In einem besonders bevorzugten Ausführungsbeispiel kann die Länge des Innengewindes jedoch zumindest zwei, besonders bevorzugt zumindest vier Zentimeter betragen und somit eine Hubbewegung über die gewöhnliche Fehlertoleranz von bisherig genutzten Hebezeugen vollziehen. Darüber hinaus kann das Innengewinde des Aufnahmeabschnitts insbesondere auch derart ausgestaltet sein, dass ein mit dem Innengewinde versehener, durch den gesamten Körper des Aufnahmeabschnitts durchgehender Gewindetunnel innerhalb des Aufnahmeabschnitts generiert wird, sodass der Verbindungsabschnitt in einem optimalen Fall durch den gesamten Körper des Aufnahmeabschnitts hindurchgeführt und somit eine maximale Höhenverstellbarkeit des letztgenannten Aufnahmeabschnitts ermöglichen kann.

Weitere, neben der zuvor beschriebenen mechanischen Verbindung zwischen dem Verbindungsabschnitt und dem Aufnahmeabschnitt der vorliegenden Aufnahmevorrichtung existierende Verbindungsmechanismen, wie etwa die zur Kontaktierung des Hebezeugs beschriebenen pneumatischen, elektrischen oder magnetischen Verbindungsmöglichkeiten, können zudem vorzugsweise auch zusätzlich oder anstelle der oben genannten Kontaktierungsarten genutzt werden und erlauben so erneut eine maximale Flexibilität für die einzuführenden Vorrichtungselemente.

Folgend lässt sich erkennen, dass, mithilfe der oben genannten und beanspruchten Aufnahmevorrichtung sowie den auf der Aufnahmevorrichtung formgerecht aufzunehmenden Formschlusskörpern, ein breites Spektrum an bevorzugten Vorteilen gegenüber Aufnahmestrukturen herkömmlicher Hebezeuge des Stands der Technik generiert werden können, welche, aufgrund ihrer gleichzeitig einfachen und effizient in bestehende Hebezeuge zu integrierende Vorrichtungselemente, äußerst effektiv in bevorzugt jede Art von zur Aufnahme und dem Hub von Fahrzeugen ausgerichtetes Hebezeug eingebracht werden können.

Folgend wird im Weiteren ebenso ein auf die Integration der vorgehenden Aufnahmevorrichtung in ein bekanntes Hebezeug basierendes Vorrichtungssystem beansprucht, welches fortgehend als "Hubvorrichtung" bezeichnet und durch die gleichermaßen bestehenden Vorteile von gewöhnlichen Hebezeugen unterschieden werden soll.

Die Hubvorrichtung, welche in diesem Fall gleichermaßen zum Aufnehmen eines gewählten Fahrzeugs sowie dem Anheben und Senken des aufgenommenen Fahrzeugs um zumindest eine Achse eingerichtet sein soll, kann hierbei sinngemäß zumindest ein vertikal verfahrbares Hebezeug zur Positionierung des aufgenommenen Fahrzeugs entlang der oben genannten, zumindest einen Achse, eine an dem Hebezeug der Hubvorrichtung angebrachte Aufnahmevorrichtung nach zumindest einem der zuvor beschriebenen Ausführungsbeispiele sowie eine Ausführungsform der aufgeführten und auf der Aufnahmevorrichtung aufnehmbaren Formschlusskörper zum Kontaktieren der Hubvorrichtung mit dem gewählten Fahrzeug umfassen, sodass die hier beanspruchte Hubvorrichtung als generelles Beispiel eines mit der vorliegenden Aufnahmevorrichtung ausgerüsteten Hebezeugs genutzt werden kann.

Wie bereits zuvor genannt, kann dabei das Hebezeug im Allgemeinen als jede Art von zum Aufnahmen und Heben/Senken von Fahrzeugen an der Fahrzeugkarosserie eingerichtete Vorrichtung, wie etwa eine Hebebühne oder eine Wagenhebervorrichtung, verstanden werden, welche zumindest in der Lage ist, das jeweilige Fahrzeug an zumindest einem Aufnahmepunkt zu kontaktieren und, bevorzugt mittels integrierten, vertikal verfahrbaren Hubmechanismus, um eine vorzugsweise zur Bearbeitung des Fahrzeugs ausreichende Höhe zu anzuheben.

In einem besonders bevorzugten Ausführungsbeispiel kann es sich bei dem Hebezeug der Hubvorrichtung zudem insbesondere um eine vordefinierte Art von Hebebühne, etwa eine Säulenhebebühne, Flachträgerhebebühne oder eine Scherenhebebühne /Fahrflächenhebebühne und deren Achslift, handeln, welche im Vergleich zu allgemein gebräuchlichen Wagenhebern eine Vielzahl von zusätzlichen Freiheitsgraden und somit für die genauere Aufnahme von Fahrzeugen förderliche Eigenschaften besitzen kann.

So kann das Hebezeug der beanspruchten Hubvorrichtung beispielsweise bevorzugt neben einer zur vertikalen Positionierung eines Fahrzeugs genutzten Einrichtung, wie etwa einer vertikal verfahrbaren Hebesäule, zumindest auch einen Schwenkarm zur zusätzlichen horizontalen Positionierung des von der Hubvorrichtung genutzten Fahrzeugaufnahmeelements, genauer, die bereits oben beschriebene Aufnahmevorrichtung, umfassen, sodass eine gleichzeitige (und vorzugsweise unabhängige) Positionierung der Aufnahmevorrichtung in zumindest vertikaler und horizontaler Richtung ermöglicht wird. Die Aufnahmevorrichtung selbst kann zu diesem Zweck vorzugsweise an dem zumindest einen Schwenkarm anbringbar ausgestaltet und mithilfe zumindest einen der zuvor beschriebenen Verbindungsmechanismen mit an dem Schwenkarm fixiert sein, sodass die Aufnahmevorrichtung durch Schwenken des Schwenkarms um eine vorzugsweise vertikal ausgerichtete Schwenkachse, sowie etwaiges zusätzliches Verschieben des Schwenkarms, etwa durch zusätzliche angeordnete Mechaniken, an jede etwaige Position innerhalb einer horizontal ausgerichteten Fläche verfahren werden kann. Insofern kann der zumindest eine Schwenkarm der vorliegenden Hubvorrichtung auch insbesondere bevorzugt eingerichtet sein, die auf dem Schwenkarm angebrachte Aufnahmevorrichtung zumindest von einer ersten Schwenkposition, beispielsweise zum Entfernen der Aufnahmevorrichtung von einer jeweiligen Fahrzeugkarosserie, zu zumindest einer zweiten Schwenkposition, zur Positionierung der Aufnahmevorrichtung unterhalb der zu kontaktierenden Fahrzeugaufnahme, und zurück zu schwenken, wodurch ein überaus präziser Aufnahmeprozess des zu hebenden Fahrzeugs generiert werden kann.

Letzterer Aufnahmeprozess kann dabei ferner, gemäß den oben beschriebenen Merkmalen des Hebezeugs sowie der in der Hubvorrichtung vorliegenden Aufnahmevorrichtung und dem zu nutzenden Formschlusskörper, insbesondere zumindest folgende Prozessschritten umfassen:
So kann, in einem ersten Schritt, mithilfe der vorliegenden Hubvorrichtung, die an dem Hebezeug angeordnete Aufnahmevorrichtung zunächst unter die aufzunehmende und zu hebende Fahrzeugkarosserie, vorzugsweise direkt unter die durch die Hubvorrichtung zu kontaktierende Fahrzeugaufnahme des zu hebenden Fahrzeugs positioniert werden, sodass, in fortführenden Prozessschritten, eine Aufnahme des Fahrzeugs vorzugsweise durch einfaches vertikales Verfahren der Aufnahmevorrichtung erzeugt werden kann. Zu diesem Zweck kann das Hebezeug der Hubvorrichtung die Aufnahmevorrichtung vorzugsweise zunächst mittels eines integrierten, zur vertikalen Verschiebung der Aufnahmevorrichtung eingerichteten Hebemechanismus, etwa einer vertikal verfahrbaren Hebesäule oder einer Hubschere, auf eine unter die Karosserie des zu hebenden Fahrzeugs liegende Höhe, beispielsweise eine vordefinierte Höhe von 20 Zentimeter über den Boden positionieren und daraufhin mithilfe einer konsekutiven Bewegung in horizontaler Richtung, beispielsweise durch Schwenken oder Verschieben des oben genannten, mit der Aufnahmevorrichtung verbundenen zumindest einen Schwenkarms von der ersten zur zweiten Schwenkposition, in die zuvor beschriebene Anfangsposition verfahren. Der zumindest eine Schwenkarm kann hierbei, in einem bevorzugten Ausführungsbeispiel, beispielsweise an dem Hebemechanismus angebracht und als Ganzes durch diesen während des vertikalen Verfahrens mitgeführt werden, sodass die horizontale Positionsänderung der Aufnahmevorrichtung bevorzugt auch bereits während des vertikalen Verfahrens durch den Hebemechanismus durchgeführt und so potentielle Standzeiten vermieden werden können. Die Steuerung etwaiger innerhalb der Hubvorrichtung erzeugten Bewegung kann ferner vorzugsweise durch integrierte Aktoren, etwa pneumatisch, elektrisch (durch den Hebebühneneigenantrieb) oder mechanisch angetriebene Motoren durchgeführt und entweder manuell (Drehen oder heben der Aufnahmevorrichtung), beispielsweise durch Eingabe bestimmter Bewegungsbefehle in eine mit den Aktoren verbundene Kontrolleinheit, oder vollautomatisch, zum Beispiel durch Implementierung oder Aktivierung von an den Aktoren gekoppelten Bewegungsprotokollen, realisiert werden. Die genaue Position der Aufnahmevorrichtung, jedoch auch weiterer Elemente wie zum Beispiel die der Fahrzeugaufnahme des zu hebenden Fahrzeugs, kann ferner gleichermaßen mit zusätzlichen Vorrichtungselementen, etwa einem in der Hubvorrichtung integrierten Positionssensor, detektiert und zur verbesserten Ausrichtung für einen Anwender der Hubvorrichtung angezeigt bzw. zur automatisierten Bewegung der Hubvorrichtung als Parameter in die zuvor beschriebenen Bewegungsprotokolle implementiert werden, wodurch sich die vorliegende Hubvorrichtung als dynamisches und auf Realzeit-Signale basierendes Vorrichtungssystem identifizieren lässt.

Der anfänglichen Positionierung der Aufnahmevorrichtung unterhalb der Fahrzeugkarosserie folgend kann daraufhin, in einem zweiten Prozessschritt, vorzugsweise ein an das jeweilige Strukturelement des zu hebenden Fahrzeugs angepasster Formschlusskörper von der Aufnahmevorrichtung aufgenommen werden. In einem bevorzugten Ausführungsbeispiel kann dies durch einfaches Auflegen bzw. Aufsetzen des Formschlusskörpers an die an dem Aufnahmeabschnitt der Aufnahmevorrichtung vorgesehene Aufnahmefläche realisiert werden, wodurch der Formschlusskörper nach der Aufnahme weiterhin frei beweglich entlang zuvor beschriebener Aufnahmefläche verfahren und somit, selbst ohne weiteres Bewegen des Hebezeugs, jederzeit und einfach neu positioniert werden kann. Entsprechend ergibt sich durch den oben genannten Vorgang insbesondere der Vorteil, dass, im Falle von anfänglich falscher Platzierung des Formschlusskörpers, eine Anpassung der Formschlusskörperposition selbst noch kurz vor Kontakt mit der Fahrzeugkarosserie erfolgen kann, sodass, speziell bei manueller Abfertigung des Aufnahmeprozesses, ein die vorliegende Hubvorrichtung nutzender Anwender die für eine präzise Kontaktierung des Formschlusskörpers präferierte Position permanent neu evaluieren und im besten Fall, aufgrund der Nähe zur zu kontaktierenden Fahrzeugaufnahme des Fahrzeugs, präziser abschätzen kann.

Insofern kann in einem dritten Prozessschritt, welcher nach dem Aufsetzen des Formschlusskörpers auf die Aufnahmevorrichtung vorzugsweise das vertikale Verfahren des aufgenommenen Formschlusskörpers von einer ersten Aufnahmeposition (z.B. die im ersten Prozessschritt erreichte Position) in Richtungen des zu hebenden Fahrzeugs bzw. in Richtung der zu kontaktierenden Fahrzeugaufnahme des Fahrzeugs zu zumindest einer zweiten Aufnahmeposition umfasst, auch gleichermaßen der Formschlusskörper dynamisch entlang der jeweiligen Aufnahmefläche des Aufnahmeabschnitts bewegt werden, wodurch der Aufnahmeprozess maximal präzise ausgestaltet wird.

Das Ende des dritten Prozessschrittes und somit des jeweiligen Erreichens der zweiten Aufnahmeposition durch die Aufnahmevorrichtung kann zudem vorzugsweise durch das mittels Anheben der Aufnahmevorrichtung ermöglichte Kontaktieren des aufgenommenen Formschlusskörpers an die Fahrzeugaufnahme des zu hebenden Fahrzeugs erfolgen. Entsprechend kann die Hubvorrichtung insbesondere bevorzugt derart eingerichtet sein, dass der aufgenommene Formschlusskörper durch die vorhergehende Positionierung der Aufnahmevorrichtung und das darauffolgende vertikale Verfahren letzterer von zumindest der ersten in die zweite Aufnahmeposition in Richtung des zu hebenden Fahrzeugs, vorzugsweise passend, im besten Fall formschließend an die Fahrzeugaufnahme des Fahrzeugs gedrückt und somit, aufgrund der so entstehenden Hubkräfte zwischen dem Formschlusskörper und der Fahrzeugaufnahme, an der Aufnahmevorrichtung bzw. zwischen der Aufnahmevorrichtung und dem Fahrzeug fixiert werden kann.

In einem vierten Prozessschritt kann die vorliegende Hubvorrichtung zudem gleichermaßen vorsehen, die nun mittels Formschlusskörper mit dem Fahrzeug kontaktierte Aufnahmevorrichtung noch weiter, vorzugsweise vertikal zu verfahren, sodass, durch das nun das Fahrzeug tragende Hebezeug, ein effektives und äußerst formschonendes Anheben des zuvor beschriebenen Fahrzeugs realisiert werden kann. Ein entsprechender Absenkprozess bzw. eine Rückführung des Fahrzeugs in seinen Ursprungszustand kann darüber hinaus bevorzugt durch Benutzung der oben genannten Prozessschritte in umgekehrter Reihenfolge erfolgen.

Entsprechend können neben den oben genannten Vorrichtungsmerkmalen der vorliegenden Offenbarung vorzugsweise auch zumindest folgende Verfahrensmerkmale zur Aufnahme und/oder zum Heben und Senken eines Fahrzeugs mittels der oben beschriebenen Hubvorrichtung beansprucht und der vorliegenden Offenbarung zugesprochen werden:
- Positionieren der Aufnahmevorrichtung unterhalb der Karosserie des zu hebenden Fahrzeugs;
- Aufsetzen des Formschlusskörpers an dem Aufnahmeabschnitt der Aufnahmevorrichtung zur Aufnahme des Formschlusskörpers an die Aufnahmevorrichtung;
- Verfahren der Aufnahmevorrichtung durch das Hebezeug entlang einer vertikalen Achse zumindest von der ersten Aufnahmeposition zur Positionierung der Aufnahmevorrichtung unterhalb der Karosserie des zu hebenden Fahrzeugs zu der zweiten Aufnahmeposition zur Kontaktierung des aufgenommenen Formschlusskörpers an die Karosserie des Fahrzeugs.

Darüber hinaus kann das Verfahren vorzugsweise umfassen:
- Formschließendes Einführen des Formschlusskörpers in die Fahrzeugaufnahme des zu hebenden Fahrzeugs;
- Fixieren des Formschlusskörpers an den Aufnahmeabschnitt der Aufnahmevorrichtung durch während des Hebens und/oder der Aufnahme des Fahrzeugs entstehende Hubkräfte;
- Einschwenken der Aufnahmevorrichtung durch den an dem Hebezeug ausgebildeten Schwenkarm.

### Kurzbeschreibung der Figuren

- **Figur 1:**: zeigt eine dreidimensionale Ansicht einer Ausführungsform einer in der vorliegenden Hubvorrichtung genutzten Trägerstruktur samt an der Trägerstruktur angebrachten Aufnahmevorrichtung in einer ersten Ausführungsform;
- **Figur 2A:**: zeigt eine Detailansicht der an der Trägerstruktur der Figur 1 angebrachten ersten Ausführungsform der Aufnahmevorrichtung;
- **Figur 2B:**: zeigt eine Detailansicht einer zweiten Ausführungsform der Aufnahmevorrichtung, in welcher die Aufnahmevorrichtung mit einem zusätzlichen Oberflächendesign ausgebildet ist;
- **Figur 2C:**: zeigt die Ausführungsform der Figur 2A als Detailansicht mit einer ersten Ausführungsform eines aufgenommenen Formschlusskörpers;
- **Figur 3:**: zeigt eine weitere Detailansicht der vorliegenden Aufnahmevorrichtung gemäß Figur 2A mit einer zweiten Ausführungsform eines aufgenommenen Formschlusskörpers, der an einer Fahrzeugaufnahme eines zu Fahrzeugs kontaktiert ist;
- **Figur 4:**: zeigt die Detailansicht der Figur 3 in einer zweiten, unterhalb der Aufnahmevorrichtung aufgenommenen Perspektive mit nach außen geschobenem Formschlusskörper zur optimalen Aufnahme;
- **Figur 5A:**: zeigt die Detailansicht der Ausführungsform der Aufnahmevorrichtung aus Figur 3 mit der Aufnahmevorrichtung in der ersten Aufnahmeposition;
- **Figur 5B:**: zeigt die Ausführungsform der Aufnahmevorrichtung der Figur 5A mit einer aufgenommenen Ausführungsform des Formschlusskörpers;
- **Figur 5C:**: zeigt die Ausführungsform der Aufnahmevorrichtung der Figur 5B samt aufgenommenen Formschlusskörper in der zweiten Aufnahmeposition;
- **Figur 6:**: zeigt verschiedene Ausführungsformen der zu nutzenden Formschlusskörper der vorliegenden Offenbarung.

### Detaillierte Beschreibung bevorzugter Ausführungsformen

Im Folgenden werden Ausführungsbeispiele der vorliegenden Offenbarung anhand beispielhafter Figuren detailliert beschrieben. Die Merkmale der Ausführungsbeispiele sind im Ganzen oder teilweise kombinierbar und der vorliegende Gegenstand ist nicht auf die beschriebenen Ausführungsbeispiele beschränkt.

Figur 1 zeigt eine schematische Ausführungsform einer in der vorliegenden Hubvorrichtung zu nutzenden Trägerstruktur in zwei verschiedenen Perspektiven, die im gegebenen Fall an einen vertikal verfahrbaren und zum Heben von Fahrzeugen F eingerichteten Mechanismus, etwa einer für den Hub konfigurierten Hebesäule einer Fahrzeughebebühne (nicht dargestellt), angebracht sein kann und somit, in Kombination mit letzteren Mechanismus, ein zur Fahrzeugbearbeitung nutzbares Hebezeug 600 darstellt. Wie gezeigt ist die vorliegende Trägerstruktur in diesem Fall mit jeweils zwei Schwenkarmen 601 ausgestattet, welche mittels zentral auf einem Schwenkkopf 605 positionierten Lagerungen 635 in der Lage sind, zumindest um eine senkrecht zur dargestellten Rotationsachse µ liegende Fläche, zumindest um 90°(oder auch 60°), in besonders bevorzugten Fällen jedoch auch um annähernd 180° geschwenkt zu werden. Entsprechend zeigt das erste in Figur 1 dargestellte Ausführungsbeispiel der Trägerstruktur (oben links) zwei beliebig um die Rotationsachse µ ausgelenkte Schwenkarme 601, wohingegen die Schwenkarme 601 des zweiten Ausführungsbeispiels (unten rechts) in einer jeweils nach innen oder außen ausgerichteter Maximalauslenkung abgebildet sein können.

Die mittels Formschlusskörper 400 zur Aufnahme eines zu hebenden Fahrzeugs F eingerichteten Aufnahmevorrichtungen 200 sind zudem in dem in Figur 1 gezeigten Ausführungsbeispiel an äußeren Endstücken 610 der jeweiligen Schwenkarme 601 positioniert, wodurch, aufgrund des zuvor genannten Schwenkmechanismus und der so generierten Möglichkeit die Aufnahmevorrichtung 200 gleichermaßen um die Rotationsachse µ verfahren zu können, ein äußerst weitrechender Bewegungsradius für die Aufnahmevorrichtung 200 generiert werden kann. Zusätzlich zu den genannten radialen Freiheitsgraden ist es darüber hinaus auch möglich die dargestellten Aufnahmevorrichtung 200 über zumindest eine gleichermaßen in die Schwenkarme 601 integrierte Teleskopstruktur 620 parallel, vorzugsweise entlang einer horizontal ausgerichteten Längsachse des Schwenkarms 601 transversal zu verfahren, sodass die Aufnahmevorrichtung 200 selbst im Falle von immobilen Hebezeugen 600 eine beträchtliche Aufnahmefläche aufspannt.

Die Figuren 2A bis 2C zeigen ferner eine erste Detailansicht der an der Trägerstruktur der Figur 1 angebrachten Aufnahmevorrichtung 200 sowie mögliche Ausführungs- und Kombinationsformen der vorliegenden Aufnahmevorrichtung 200 mit einem zuvor genannten Formschlusskörper 400.

Figur 2A zeigt zu diesem Zweck eine Detailansicht der Aufnahmevorrichtung 200 an einem Schwenkarm 601, wie sie bereits in Figur 2 abgebildet wurde. Wie genannt ist die Aufnahmevorrichtung 200 hierbei insbesondere auf einem spezifischen, äußeren Endstück 610 des jeweiligen Schwenkarms 601 befestigt, welches weiter, über und durch Benutzung der Teleskopstruktur 620, entlang einer der Längsachse des Schwenkarms 601 ausgerichteten Richtung verfahren werden kann und somit, zusätzlich zum generellen Schwenken des Schwenkarms 601, die Position der ausgerichteten Aufnahmevorrichtung 200 bestimmt. Die Befestigung der Aufnahmevorrichtung 200 wird ferner in diesem Fall durch eine mechanische Verbindung zwischen einer an dem Endstück 610 des Schwenkarms 601 generierten Aufnahmestruktur 630 und dem an diese Aufnahmestruktur 630 angepassten Verbindungsabschnitt 230 der Aufnahmevorrichtung 200 realisiert. Genauer ist der Verbindungsabschnitt 230 in der vorliegenden Ausführungsform als tubusförmiger, mit einem Außengewinde versehener Metallstab ausgebildet, welcher fassend in eine an dem Endstück 610 eingelassene und mit einem zum Außengewinde des Verbindungsabschnitts 230 passendes Innengewinde ausgestatte Einkerbung eingebracht/verschraubt ist und somit den Verbindungsabschnitt 230 als auch den gleichermaßen mit diesem verbundene Aufnahmeabschnitt 210 der Aufnahmevorrichtung 200 fest an die Trägerstruktur des gezeigten Hebezeugs 600 fixiert. Darüber hinaus ermöglicht die oben genannte Verbindungsart, insbesondere durch präzises Verstellung der Schraubtiefe, die Höhe des mit dem Verbindungsabschnitt 230 kontaktierten Aufnahmeabschnitts 210 (und somit die mittels Formschlusskörper 400 zu definierende Aufnahmehöhe der Aufnahmevorrichtung 200) effektiv einzustellen, wodurch ein weiterer, speziell zur Feinjustierung der Aufnahmehöhe zu nutzender Mechanismus generiert werden kann.

Analog zur zuvor beschriebenen Verbindung zwischen dem Verbindungsabschnitt 230 und der Aufnahmestruktur 630 des Endstücks 610, ist zudem, in dem vorliegenden Ausführungsbeispiel, auch die Konnektierung zwischen dem Verbindungsabschnitt 230 und dem zur Aufnahme eines Formschlusskörpers 400 eingerichteten Aufnahmeabschnitts 210 der Aufnahmevorrichtung 200 durch mechanische Wechselwirkungen realisiert. Genauer liegt der Aufnahmeabschnitt 210 in diesem Fall als tellerförmige Aufnahmeplatte vor, welche zusätzlich, zur mechanischen Fixierung des Aufnahmeabschnitts 210 an den Verbindungsabschnitt 230, eine zentral positionierte und gleichermaßen mit einem an den Verbindungsabschnitt 230 angepassten Innengewinde versehene Bohrung umfasst, an die der Aufnahmeabschnitt 210 formsicher mit dem Verbindungsabschnitt 230 kontaktiert werden kann. Entsprechend liegen der Verbindungsabschnitt 230 und der Aufnahmeabschnitt 210 der Aufnahmevorrichtung 200 im vorliegenden Fall als einzelne miteinander zu verbindende Elemente vor, welche vorzugsweise durch mechanische Verschraubung, in anderen Ausführungsbeispielen jedoch auch durch anderweitige Verbindungsarten wie Lager-, Bolzen- oder Klickverbindungen, gegebenenfalls auch auf elektrische oder pneumatische Wechselwirkungen basierende Verbindungen, miteinander verknüpft werden und so individuell und je nach gegebenen Umständen (z.B. verschiedenen Fahrzeugmodellen) eine optimale Konfiguration der zu nutzenden Aufnahmevorrichtung gewährleistet.

Speziell in dem in Figur 2A gezeigten Ausführungsbeispiel ist die Bohrung innerhalb des Aufnahmeabschnitts 210 zudem insbesondere als durch die den gesamten Körper des Aufnahmeabschnitts 210 durchgehende Öffnung ausgebildet, wobei das in der Bohrung eingearbeitete Gewinde speziell derart eingerichtet ist, das bei vollständiger Verschraubung des Aufnahmeabschnitts 210 an dem Verbindungsabschnitt 230, ein Endabschnitt 300 des Verbindungsabschnitts 230 vorzugsweise planparallel mit der innerhalb des Aufnahmeabschnitt 210 generierten Aufnahmefläche 240 ausgerichtet ist. Insofern wird durch die genaue Positionierung des Verbindungsabschnitts 230 an den Aufnahmeabschnitt 210 eine zusätzliche zur Aufnahme eines Formschlusskörpers 400 zu nutzende Auflagefläche generiert, sodass der aufgenommene Formschlusskörper 400 im vorliegenden Ausführungsbeispiel problemfrei entlang der gesamten Aufnahmefläche 240 bewegt werden kann.

Letztere Aufnahmefläche 240 wird ferner in dem in Figur 2A gezeigten Beispiel insbesondere als die durch die Erhebungsstruktur 220 eingeschlossene Auflagefläche des Aufnahmeabschnitts 210 definiert. Speziell ist die Aufnahmefläche 240 hierbei als vorzugsweise horizontal ausgerichtete, geradlinige und kreisförmige Fläche ausgebildet, welche an ihren äußeren Enden direkt an die senkrecht ausgerichtete Innenfläche der Erhebungsstruktur 220 mündet und somit die oben genannte Tellerform des vorliegenden Aufnahmeabschnitts 210 erzeugt. Die Erhebungsstruktur 220 selbst ist dabei ferner in dem vorliegenden Beispiel direkt an der Außenkante des Aufnahmeabschnitts 210 angeordnet und geht somit an der Außenseite der Erhebungsstruktur 220 bündig in das äußere Gehäuse des Aufnahmeabschnitts 210 über, sodass etwaig unnötige Vergrößerungen der Aufnahmevorrichtung 200 vermieden werden können. Darüber hinaus besitzt die Außenseite der Erhebungsstruktur 220 eine radial nach innen ausgerichtete Fase 270, welche einen oberen Anteil der Außenfläche der Erhebungsstruktur 220 um einen Winkel ϕ nach innen kippt und in diesem Fall bündig mit der oberen Kante der Erhebungsstruktur 220 abschließt. Letzteres besitzt dabei insbesondere den Vorteil, dass potentiell schädliche Kontaktierungen des Formschlusskörpers 400 oder anderer externer Elemente mit dem Aufnahmeabschnitt 210 vermindert und so etwaige Schäden an oder durch die die Aufnahmevorrichtung 200 effektiv unterbindet.

Figur 2B zeigt zudem eine weitere Ausführungsform der beanspruchten Aufnahmevorrichtung 200, in welcher vornehmlich der Aufnahmeabschnitt 210 mit einem veränderten Design ausgebildet ist. Genauer gesagt besitzt sowohl die Innen- als auch die Außenseite der an dem Aufnahmeabschnitt 210 integrierten Erhebungsstruktur 220 ein zusätzliches Gewinde 225A & 225B, welches zur weiteren Anpassung der Aufnahmevorrichtung 200, beispielsweise zur Addition zusätzlicher Oberflächenstrukturen oder Elemente an der Erhebungsstruktur 220 genutzt werden kann. Darüber hinaus umfasst der in Figur 2B gezeigte Aufnahmeabschnitt 210, im Gegensatz zu der Ausführungsform der Figur 2A, eine durchgehend intakte Aufnahmefläche 240, in welche das integrierte Gewinde zur Kontaktierung des Verbindungsabschnitts 230 insbesondere unter der Aufnahmefläche 240 endend ausgebildet ist und somit eine maximal mögliche Auflagefläche für einen aufzunehmenden Formschlusskörper 400 ermöglicht. Ferner kann die so realisierte Aufnahmefläche auch zusätzlich mit ausgewählten Oberflächenbeschichtungen versehen werden, sodass, neben dem in Figur 2B gezeigten visuellen Muster, auch funktionelle Texturen, wie etwa rutsch- oder feuchtigkeitsabweisende Filme auf die Aufnahmefläche 220, in anderen Fällen auch auf andere Teile der Aufnahmevorrichtung 200 aufgetragen werden können.

Figur 2C zeigt ferner die Ausführungsform der Aufnahmevorrichtung 200 aus Figur 2A erneut mit einer ersten Ausführungsform eines an dem Aufnahmeabschnitt 210 aufgenommenen Formschlusskörpers 400. Der Formschlusskörper 400 des dargestellten Ausführungsbeispiels ist dabei, wie zu sehen, mit einer trapezoidalen Grundform ausgestattet, welche, auf den parallel zu einander ausgerichteten Grundflächen 405 und 406 mit einer geradlinigen Oberfläche und den in Figur 2C gezeigten, seitlichen Grundflächen 407 und 408 mit einer oval-förmigen, d.h. mit einer radialen Krümmung versehene, Oberfläche versehen ist. Entsprechende trapezoidale Grundform bildet in diesem Fall gleichermaßen den zur Kontaktierung mit dem Aufnahmeabschnitt 210 eingerichteten Basisabschnitt 410 des Formschlusskörpers 400, wobei dessen oben beschrieben Struktur gleichermaßen an die Geometrie des Aufnahmeabschnitts 210 angepasst ist.

So ist die radiale Krümmung der oval-förmigen Grundflächen 407 und 408 beispielsweise kongruent, d.h. formgleich zur radialen Krümmung der Innenfläche der Erhebungsstruktur 220 ausgestaltet, sodass, wie in Figur 2C gezeigt, ein formschließender und somit gesicherterer Kontakt zwischen dem Formschlusskörper 400 und dem Aufnahmeabschnitt 210 generiert wird. Gleichermaßen ist die Höhe H des Basisabschnitts 410 so gewählt, dass der Schwerpunkt des Formschlusskörpers 400 die Höhe h der durch die Erhebungsstruktur 220 generierte Erhebung nicht übersteigt, wodurch etwaige Verkippungen des Formschlusskörpers 400 an der Erhebungsstruktur vermieden werden können.

Der zur Kontaktierung des Formschlusskörpers 400 mit der Fahrzeugaufnahme 500 eingerichtete Formschlussabschnitt 420 ist in diesem Fall zudem als quaderförmige und parallel entlang der Längsachse des Basisabschnitts 410 ausgerichtete, den Basisabschnitt 410 durchziehende Einkerbung ausgebildet, sodass der vorliegende Formschlusskörper 400 insbesondere zur Kontaktierung von mit langen, leistenförmigen Fahrzeugaufnahmen, wie etwa den Säulen des Fahrzeugschwellers, genutzt werden kann. Dabei ist die Form des Formschlusskörpers 400 jedoch zu keiner Zeit auf die lediglich in Figur 2C gezeigte Ausführungsform beschränkt, sondern kann, wie beispielsweise in Figur 6 dargestellt, eine Vielzahl von verschiedenen Geometrien und implementierte Strukturen beinhalten.

Wie weiterhin zu sehen, ist der Formschlusskörper 400 zudem als einzelnes, frei auf dem Aufnahmeabschnitt 210 verschiebbares Objekt ausgestaltet, sodass letzterer durch einfaches Aufsetzen auf die Aufnahmefläche 240 des Aufnahmeabschnitts 210 aufgenommen und permanent, etwa durch manuelle Verschiebung repositioniert werden kann. Insofern bildet der dargestellte Formschlusskörper 400 ein sowohl einfach als auch effizient zur genauen Kontaktierung an dem Fahrzeug F ausgerichtetes Design.

In einer optionalen Modifikation, die für alle hier beschriebenen Aufnahmevorrichtungen 200 herangezogen werden kann, kann ein lichtgebendes Element/Leuchtmittel (nicht dargestellt) an der Aufnahmevorrichtung 200 oder in deren Umgebung, z.B. einem äußeren Abschnitt des Schwenkarms 610, angeordnet sein, beispielsweise ein (O)LED-Leuchtmittel. Besonders bevorzugt kann das Leuchtmittel im Bereich der Aufnahmefläche 240 plan mit dieser vorgesehen sein, so dass ein korrektes Ausrichten und Handling ermöglicht wird, auch wenn die Lichtverhältnisse ungünstig sind.

Ebenfalls kann gemäß einer weiteren optionalen Modifikation, die für alle hier beschriebenen Aufnahmevorrichtungen 200 herangezogen werden kann, auch eine bildgebende Einrichtung, ein Spiegel und/oder eine spiegelnde Oberfläche, bspw. aus Metall, vorgesehen sein (jeweils nicht gezeigt). Die genannten Einrichtungen bzw. Elemente erhöhen, wie auch das optionale lichtgebende Element, das Handling bei ungünstigen Licht- und/oder Sichtverhältnissen, wie sie bei der Anordnung der Aufnahmevorrichtung 200 und dem Andocken des Kraftfahrzeuges üblicherweise vorliegen. So kann die bildgebende Einrichtung eine kleine Kamera sein, die kabelgebunden oder kabellos an einen Monitor angeschlossen ist, über den ein Bediener insbesondere einen Ausschnitt mit guter Sicht auf den Unterboden des Kraftfahrzeuges, auf die Aufnahmefläche, auf einen Endabschnitt des Schwenkarms 610 und/oder dgl. erhalten kann. Die Kamera oder dgl. kann dabei besonders bevorzugt in die Aufnahmevorrichtung 200 integriert sein, z.B. plan mit der Aufnahmefläche 240 unter einer Glasschutzebene oder am Schwenkarm 610, im letzteren Fall bevorzugt an dessen Endbereich. Die Elektrik kann dabei, wie auch bei dem lichtgebenden Element, bspw. über die Elemente 300 und 230 nach Außen abgeführt werden (und dann bspw. über den Arm 610 weiter zu einer Spannungsquelle). Im Falle eines Spiegels oder einer spiegelnden Oberfläche kann diese bevorzugt in einem Bereich des Schwenkarms angeordnet sein, beispielsweise, wie auch die Kamera und das lichtgebenden Element, in den Bereichen mit den Bezugszeichen markiert: 610, 620 oder dgl.

Die Figuren 3 und 4 zeigen darüber hinaus ein weiteres Ausführungsbeispiel der vorliegenden Aufnahmevorrichtung 200, welche in diesem Fall erneut als die bereits in Figur 2A dargestellte Ausführungsform realisiert und, zusätzlich zur Fixierung an dem in Figur 1 gezeigten Hebezeug 600, mittels Formschlusskörper 400 an einer Fahrzeugaufnahme 500 eines zu hebenden Fahrzeugs F kontaktiert ist. Dabei ist die Fahrzeugaufnahme 500 in diesem Fall als ein an der Unterseite der Fahrzeugkarosserie positionierter und mit einer quaderförmigen Einkerbung versehener Körper ausgebildet, welcher vertikal in Richtung Fahrbahn ausgerichtet ist und somit durch vertikales Annähern des Formschlusskörpers 400 von der Unterseite der Fahrzeugkarosserie kontaktiert werden kann.

Entsprechend der oben genannten Bedingungen wird ferner in dem in den Figuren 3 und 4 gezeigten Beispiel eine weitere Ausführungsform des Formschlusskörpers 400 genutzt, welche insbesondere einen an die zuvor beschriebene Struktur der Fahrzeugaufnahme 500 angepassten Formschlussabschnitt 420 besitzt und, wie bereits in dem Ausführungsbeispiel der Figur 2C, durch einfaches Aufsetzen auf die Aufnahmefläche 240 der Aufnahmevorrichtung 200 an dem Aufnahmeabschnitt 210 aufgenommen werden kann. Speziell besitzt der gezeigte Formschlusskörper 400 hierzu einen zylinderförmigen Basisabschnitt 410, der an einer (vertikal nach unten gerichtete) Kontaktfläche mit der Aufnahmefläche 240 des Aufnahmeabschnitts 210 kontaktiert ist und auf der entgegengesetzten Oberfläche einen zur Fahrzeugaufnahme 500 formschließend ausgestalteten, d.h. gleichermaßen als quaderförmig ausgebildeten, von dem Basisabschnitt 410 abstehenden Formschlussabschnitt 420 umfasst. Dabei kann der oben genannte Formschlussabschnitt 420 insbesondere als einzelner, auf den Basisabschnitt 410 lösbar fixierter Körper, in anderen Ausführungsformen jedoch auch als Teil eines festen als Formschlusskörper 400 definierenden Gesamtkörpers ausgebildet sein, sodass der Formschlusskörper 400 im gegebenen Falle, beispielsweise bei der Bearbeitung verschiedener Fahrzeugtypen bzw. Typen von Fahrzeugaufnahmen 500 effizient adaptiert werden kann.

Die in Figur 4 dargestellte Perspektive der bereits in Figur 3 gezeigten Aufnahmeelemente zeigt die formschließende Verbindung zwischen der Fahrzeugaufnahme 500 und dem Formschlussabschnitt 420 des Formschlusskörpers 400 noch einmal genauer. Insbesondere ist zu erkennen, dass durch einfaches Einführen des Formschlussabschnitts 420 in die Fahrzeugaufnahme 500, speziell mittels vertikales Verfahren der Aufnahmevorrichtung 200 in Richtung besagter Fahrzeugaufnahme 500, eine äußerst einfache und effiziente, tragende Verbindung zwischen dem Hebezeug 600 und dem zu hebenden Fahrzeug F realisiert werden kann, wobei durch die, bis zur Kontaktierung des Formschlussabschnitts 420 bestehende, freie Beweglichkeit des Formschlusskörpers 400 selbst Fahrzeugaufnahmen realisiert werden können, die durch herkömmliche, zumeist zentral ausgebildete Aufnahmevorrichtung nicht mehr möglich sind.

Die Figuren 5A bis 5C zeigen zudem verschiedene Abschnitte des durch die Ausführungsform der in Figur 3 und 4 gezeigten Hubvorrichtung zu erzeugenden Aufnahmeprozesses.

Figur 5A zeigt zu diesem Zweck einen ersten Prozessschritt, in welchem die an dem Hebezeug 600 angebrachte Aufnahmevorrichtung 200 bereits durch etwaige an dem Hebezeug 600 integrierte Bewegungsmechanismen, etwa dem Schwenken des mit der Aufnahmevorrichtung 200 verbundenen und in Figur 1 gezeigten Schwenkarms 601 von der zuvor beschriebenen ersten zur zweiten Schwenkposition und/oder dem Ausfahren der ebenso in Figur 1 dargestellten Teleskopstruktur 620, unter die Fahrzeugkarosserie, genau, vorzugsweise direkt unterhalb der zu kontaktierenden Fahrzeugaufnahme 500 positioniert wurde. Entsprechend kann die in Figur 5A dargestellte Aufnahmevorrichtung 200 auch bereits in einer als erste Aufnahmeposition P1 gekennzeichneten Anordnung vorliegen, in welcher die Aufnahmevorrichtung 200, zur vorzugsweise formschließenden Kontaktierung mit der Fahrzeugaufnahme 500 des zu hebenden Fahrzeugs F, lediglich vertikal in Richtung letzterer Fahrzeugaufnahme 500 verfahren werden muss.

Ist die erste Aufnahmeposition P1 fortan erreicht, so kann, in einem zweiten Prozessschritt, der entsprechende Formschlusskörper 400 von der Aufnahmevorrichtung 200, speziell dem tellerförmigen Aufnahmeabschnitt 210, aufgenommen werden. Wie dabei bereits beschrieben erfolgt dies in dem vorliegenden Ausführungsbeispiel insbesondere durch einfaches Aufsetzen des Formschlusskörpers 400 auf die durch den Aufnahmeabschnitt 210 generierte Aufnahmefläche 240, sodass der Formschlusskörper 500 zu diesem Zeitpunkt lediglich durch Schwerkräfte an der Aufnahmevorrichtung 200 gehalten und weiterhin entlang zuvor genannter Aufnahmefläche 240 verschoben werden kann. So besitzt der hier dargestellte Aufnahmeprozess insbesondere den Vorteil, dass der zur Fahrzeugkontaktierung genutzte Formschlusskörper 400 bis kurz vor der Verbindung mit der Fahrzeugaufnahme 500 noch neu ausgerichtet und somit, insbesondere bei manueller Positionierung, äußerst präzise an das Fahrzeug angebracht werden kann. Darüber hinaus ermöglicht die freie Bewegbarkeit des Formschlusskörpers 400 auf der Aufnahmevorrichtung 200 eine formschließende Aufnahme der Fahrzeugaufnahme 500 selbst wenn die Aufnahmevorrichtung 200 per se nicht exakt zentral unter genannte Fahrzeugaufnahme 500 positioniert wurde, sodass die zur Ausrichtung der Aufnahmeelemente einzubeziehende Fehlertoleranz des entsprechenden Hebezeugs 600 durch Integration der vorliegenden Offenbarung sowohl erhöht, als auch die zur genauen Positionierung genannter Aufnahmeelemente beanspruchte Standzeit effektiv verkürzt werden kann.

Figur 5C zeigt ferner einen dritten und letzten Prozessschritt zur Aufnahme eines zu hebenden Fahrzeugs F durch die beanspruchte Hubvorrichtung, in dem die vorliegende Aufnahmevorrichtung 200 (und somit die auf diesem im zweiten Prozessschritt aufgenommenen Formschlusskörper 400) von der ersten Aufnahmeposition P1 zu einer zweiten Aufnahmeposition P2 zur Kontaktierung des Formschlusskörpers 400 mit der Fahrzeugaufnahme 500 vertikal in Richtung der Fahrzeugaufnahme 500 verfahren wurde. Entsprechend liegt der durch die Aufnahmevorrichtung 200 aufgenommene Formschlusskörper 400 in diesem Fall bereits mit der Fahrzeugaufnahme 500 formschließend kontaktiert vor und wird durch die zusätzliche Verbindung mit der Struktur der Fahrzeugaufnahme 500 vorzugsweise bewegungsfrei an der vorgegebenen Position der Aufnahmefläche 240 arretiert. Ein darauffolgendes, zusätzliches Anheben der Aufnahmevorrichtung 200, beispielsweise durch das Hebezeug 600, kann zudem weitere Hubkräfte generieren, welche den Formschlusskörper 400 äußerst effektiv zwischen der Aufnahmevorrichtung 200 und dem Fahrzeug F fixiert und somit eine zum Anheben des Fahrzeugs F äußerst sichere Verbindung realisiert.

Figur 6 zeigt darüber hinaus verschiedene Ausführungsformen der zu nutzenden und an die Aufnahmevorrichtung 200 anzubringenden Formschlusskörper 400, welche, je nach zu hebenden Fahrzeugtyp bzw. -modell, an der vorliegenden Hubvorrichtung ausgetauscht werden können und so jederzeit eine individuell angepasste und formsichere Kontaktierung des Hebezeugs 600 an dem Fahrzeug F erlauben. Wie dabei in Figur 6 zu sehen ist, können die Formen und inkludierten Strukturen der am Formschlusskörpers 400 aufzufindenden Basis- und Formschlussabschnitte 410 & 420 hierbei, abhängig von dem zu hebenden Fahrzeug F, äußerst unterschiedlich ausgestaltet sein, wodurch sich die vorliegende Offenbarung auf eine große Bandbreite von verschiedenen Aufnahmeprozessen und Fahrzeugen anwenden lässt.

So kann der Basisabschnitt 410 eines entsprechenden Formschlusskörpers 400 beispielhaft als zylinderförmiger Körper 410a ausgestaltet sein, welcher zur Verbindung mit einem Formschlussabschnitt 420 eine ebene, vorzugsweise unbehandelte Oberfläche aufweist. In anderen Ausführungsbeispielen ist es jedoch gleichermaßen auch möglich, dass zumindest die mit dem Formschlussabschnitt 420 verbundene Oberfläche des Basisabschnitts (z.B. 410b) leicht radial gewölbt oder die genannte Oberfläche bzw. die mit der Aufnahmefläche 240 des Aufnahmeabschnitts 210 zu nutzende Kontaktfläche des Basisabschnitts 410 mit einer funktionellen Beschichtung (410c) ausgestattet ist, sodass eine Kontaktierung des Basisabschnitts 410 mit der Aufnahmevorrichtung 200, beispielsweise durch Hinzufügen von rutschfesten Lacken oder einer Gummibeschichtung, weiter verbessert werden kann. In weiteren Ausführungsformen kann der Basisabschnitt 410 zudem auch eine genau an ein jeweiliges Fahrzeugmodell angepasste Höhe, Breite oder eine generell angepasste Geometrie besitzen (siehe z.B. 410d), wodurch eine einfache und zugleich effektive Verbindungsmöglichkeit generiert werden kann.

Analog zu den frei wählbaren Formen des Basisabschnitts 410, kann zudem auch die Struktur und Form des Formschlussabschnittes 420 je nach zu hebenden Fahrzeugtyps oder -modells variieren, sodass in Figur 6 verschiedene zur Kontaktierung von bekannten Fahrzeugmodellen ausgestaltete Ausführungsformen des Formschlussabschnitts 420 gezeigt werden. Wie dabei bereits beschrieben, kann die Form des zu nutzenden Formschlussabschnitts 420 insbesondere zur formschließenden Verbindung mit einem jeweiligen Fahrzeug F ausgebildet sein, sodass erstere als verschiedene geometrische Körper, wie etwa Quader (420a), Zylinder (420b) oder Trapezoide (420e) geformt sein können, in anderen Ausführungsbeispielen jedoch auch weitere funktionelle Strukturen, wie zum Beispiel zum Formschluss benötigte Bolzen- oder elektrische Kontaktstrukturen (420c) bzw. eine Mehrzahl von vereinzelten strukturellen Einkerbungen, Verengungen oder Ausdehnungen (420d) besitzen können. Insofern wird durch die so annähernd unbegrenzte Auswahl an verschiedenen Formschlussabschnittsgeometrien eine maximal vielseitige Anwendbarkeit der vorliegenden Offenbarung ermöglicht.

## Patentansprüche

1. Aufnahmevorrichtung (200) zum Aufnehmen eines Fahrzeugs (F) an einem zumindest vertikal verfahrbaren Hebezeug (600), insbesondere einer Hebebühnen und/oder einem Wagenheber, mittels eines auf der Aufnahmevorrichtung (200) aufnehmbaren Formschlusskörpers (400), mit:
- zumindest einem horizontal ausgerichteten Aufnahmeabschnitt (210) zur Aufnahme des Formschlusskörpers (400); und
- zumindest einem an dem Aufnahmeabschnitt (210) angeordneten Verbindungsabschnitt (230) zum lösbaren Fixieren der Aufnahmevorrichtung (200) an das Hebezeug (600);
wobei,
der Aufnahmeabschnitt (210) kreisförmig ist und eine ringförmige Erhebungsstruktur (220) umfasst.

2. Die Aufnahmevorrichtung (200) gemäß Anspruch 1, wobei
die Aufnahmevorrichtung (200) eingerichtet ist, den Formschlusskörper (400) innerhalb einer durch die ringförmige Erhebungsstruktur (220) umschlossenen Aufnahmefläche (240) des Aufnahmeabschnitts (210) aufzunehmen, wobei
die Aufnahmefläche (240) des Aufnahmeabschnitts (210) größer ist, als eine Kontaktfläche zwischen dem aufgenommenen Formschlusskörper (400) und dem Aufnahmeabschnitt (210).

3. Die Aufnahmevorrichtung (200) gemäß zumindest einem der vorhergehenden Ansprüche, wobei
der Aufnahmeabschnitt (210) eingerichtet ist, den Formschlusskörper (400) entlang der Aufnahmefläche (240) frei beweglich zu positionieren.

4. Die Aufnahmevorrichtung (200) gemäß zumindest einem der vorhergehenden Ansprüche, wobei
die ringförmige Erhebungsstruktur (220) eine radial nach innen gerichtete Fläche zur Sicherung des aufgenommenen Formschlusskörpers (400) umfasst; und
die ringförmige Erhebungsstruktur (220) eingerichtet ist den aufgenommenen Formschlusskörper (400) durch Kontakt an die radial nach innen gerichtete Fläche der Erhebungsstruktur (220) zumindest entlang einer Richtung zu arretieren.

5. Die Aufnahmevorrichtung (200) gemäß zumindest einem der vorhergehenden Ansprüche, wobei
der Verbindungsabschnitt (230) der Aufnahmevorrichtung (200) eingerichtet ist, den Aufnahmeabschnitt (210) unabhängig von der Bewegung des Hebezeugs (600) zumindest entlang einer Achse zu verfahren.

6. Die Aufnahmevorrichtung (200) gemäß zumindest einem der vorhergehenden Ansprüche, wobei
die ringförmige Erhebungsstruktur (220) an der Außenkante des Aufnahmeabschnitts (210) ausgebildet ist; und
die nach innen ausgerichtete Fläche der ringförmigen Erhebungsstruktur (220) senkrecht zur Aufnahmefläche (240) des Aufnahmeabschnitts (210) ausgerichtet ist.

7. Die Aufnahmevorrichtung (200) gemäß zumindest einem der vorhergehenden Ansprüche, wobei
der Verbindungsabschnitt (230) der Aufnahmevorrichtung (200) derart mit dem Aufnahmeabschnitt (210) verbunden ist, dass ein Endstück (300) des Verbindungsabschnitts (230) planparallel zur Aufnahmefläche (240) des Aufnahmeabschnitts (210) ausgerichtet ist; und
das Endstück (300) eingerichtet ist den Formschlusskörper (400), zusätzlich zu der Aufnahmefläche (240) der Aufnahmevorrichtung (210), aufzunehmen.

8. Hubvorrichtung zum Aufnehmen eines Fahrzeugs (F) sowie zum Anheben und Senken des aufgenommenen Fahrzeugs (F) um zumindest eine Achse, umfassend zumindest:
- ein zumindest vertikal verfahrbares Hebezeug (600) zur Positionierung des aufgenommenen Fahrzeugs (F) entlang der zumindest einen Achse;
- eine an dem Hebezeug (600) der Hubvorrichtung angebrachte Aufnahmevorrichtung (200) nach zumindest einem der vorhergehenden Ansprüchen; und
- ein an der Aufnahmevorrichtung (200) aufnehmbarer Formschlusskörper (400) zum Kontaktieren der Hubvorrichtung mit dem Fahrzeug (F).

9. Die Hubvorrichtung gemäß Anspruch 8, wobei
der Formschlusskörper (400) zumindest einen Formschlussabschnitt (420) zur Kontaktierung des Formschlusskörpers (400) an eine Karosserie des zu hebenden Fahrzeugs (F) und einen Basisabschnitt (410) zur Kontaktierung des Formschlusskörpers (400) mit dem Aufnahmeabschnitt (210) der Aufnahmevorrichtung (200) umfasst; wobei
der Formschlussabschnitt (420) eingerichtet ist den Formschlusskörper (400) insbesondere formschließend mit der Karosserie des Fahrzeugs (F) zu verbinden.

10. Die Hubvorrichung gemäß zumindest einem der vorhergehenden Ansprüche, wobei
die Höhe (h) der Erhebungsstruktur (220) zumindest größer ist, als die Hälfte der Höhe (H) des Basisabschnitts (410) und/oder der Höhe des Massenschwerpunkts des Formschlusskörpers (400).

11. Die Hubvorrichtung gemäß zumindest einem der vorhergehenden Ansprüche, wobei
der Formschlusskörper (400) modular innerhalb der Hubvorrichtung austauschbar ist; und
die Hubvorrichtung eingerichtet ist den Formschlusskörper (400) durch während des Hebens des Fahrzeugs (F) entstehende Hubkräfte an den Aufnahmeabschnitt (210) der Aufnahmevorrichtung (200) zu fixieren.

12. Die Hubvorrichtung gemäß zumindest einem der vorhergehenden Ansprüche, wobei
der Basisabschnitt (410) des Formschlusskörpers (400) direkt mit dem Formschlussabschnitt (420) verbunden ist; und
während der Aufnahme des Formschlusskörpers (400) an der Aufnahmevorrichtung (200), die zur Erhebungsstruktur (220) gerichtete Oberfläche des Basisabschnitts (410) kongruent zur nach innen gerichteten Oberfläche der Erhebungsstruktur (220) ausgebildet ist.

13. Die Hubvorrichtung gemäß zumindest einem der vorhergehenden Ansprüche, wobei
das zumindest vertikal verfahrbare Hebezeug (600) der Hubvorrichtung zumindest einen Schwenkarm (610) zur horizontalen Positionierung der Aufnahmevorrichtung (200) umfasst; wobei
die Aufnahmevorrichtung (200) an dem Schwenkarm (610) anbringbar ausgestaltet ist; und
der Schwenkarm (610) eingerichtet ist die Aufnahmevorrichtung (200) zumindest von einer ersten Schwenkposition zum Entfernen der Aufnahmevorrichtung (200) von der Fahrzeugkarosserie zu einer zweiten Schwenkposition zur Positionierung der Aufnahmevorrichtung (200) unterhalb der zu kontaktierenden Fahrzeugaufnahme (500) und zurück zu verschwenken.

14. Verfahren zur Aufnahme und/oder zum Heben eines Fahrzeuges (F) mittels einer Hubvorrichtung mit zumindest einem vertikal verfahrbaren Hebezeug (600) zur Positionierung des aufgenommenen Fahrzeugs (F) entlang zumindest einer Achse, einer an dem Hebezeug (600) angebrachten Aufnahmevorrichtung (200) und einem an der Aufnahmevorrichtung (200) aufnehmbaren Formschlusskörper (400) zur Kontaktierung der Hubvorrichtung mit dem Fahrzeug (F), das Verfahren umfassend:
- Positionieren der Aufnahmevorrichtung (200) unterhalb der Karosserie des zu hebenden Fahrzeugs (F);
- Aufsetzen des Formschlusskörpers (400) an einem Aufnahmeabschnitt (210) der Aufnahmevorrichtung (200) zur Aufnahme des Formschlusskörpers (400) an die Aufnahmevorrichtung (200);
- Verfahren der Aufnahmevorrichtung (200) durch das Hebezeug (600) entlang einer vertikalen Achse zumindest von einer ersten Aufnahmeposition (P1) zur Positionierung der Aufnahmevorrichtung (200) unterhalb der Karosserie des zu hebenden Fahrzeugs (F) zu einer zweiten Aufnahmeposition (P2) zur Konnektierung des aufgenommenen Formschlusskörpers (400) an die Karosserie des Fahrzeugs (F).

15. Das Verfahren gemäß Anspruch 14 weiterhin umfassend:
- Formschließendes Einführen des Formschlusskörpers (400) in eine Fahrzeugaufnahme (500) des zu hebenden Fahrzeugs (F);
- Fixieren des Formschlusskörpers (400) an dem Aufnahmeabschnitt (210) der Aufnahmevorrichtung (200) durch während des Hebens und/oder der Aufnahme des Fahrzeugs (F) entstehende Hubkräfte;
- Einschwenken der Aufnahmevorrichtung (200) durch einen an dem Hebezeug (600) ausgebildeten Schwenkarm (610).
